# FASCICULE DE BREVET EUROPEEN

(11) **EP 4 209 121 B1**
(45) Date de publication et mention de la délivrance du brevet: **04.09.2024**
(21) Numéro de dépôt: 22747969.8
(22) Date de dépôt: 06.07.2022
(51) Int. Cl.: H05H 7/04

(54) **ONDULEUR BI-PÉRIODIQUE, DISPOSITIFS ET PROCÉDÉ ASSOCIÉS**
BI-PERIODISCHER UNDULATOR, ZUGEHÖRIGE VORRICHTUNGEN UND VERFAHREN
BI-PERIODIC UNDULATOR, ASSOCIATED DEVICES AND METHOD

(30) Priorité: 20.07.2021 FR 2107827
(43) Date de publication de la demande: 12.07.2023
(73) Titulaire: SYNCHROTRON SOLEIL, 91190 St Aubin (FR)
(72) Inventeur: MARCOUILLE, Olivier, 94260 FRESNES (FR); MARY, Arnaud, 94230 CACHAN (FR); COUPRIE, Marie-Emmanuelle, 75013 PARIS (FR); TAVAKOLI, Keihan, 91190 GIF-SUR-YVETTE (FR)
(74) Mandataire: IPAZ
(86) Numéro de dépôt international: PCT/EP2022/068698
(87) Numéro de publication internationale: WO 2023/001555

(56) Documents cités:
- JP-A- H06 140 195
- JP-A- H06 140 195
- US-A- 4 994 778
- US-A- 4 994 778
- US-A1- 2019 075 646
- US-A1- 2019 075 646
- YANG YANWEI ET AL: "A practical design and field errors analysis of a merged APPLE-Knot undulator for High Energy Photon Source", NUCLEAR INSTRUMENTS & METHODS IN PHYSICS RESEARCH. SECTION A, ELSEVIER BV * NORTH-HOLLAND, NL, vol. 1011, 24 June 2021 (2021-06-24), XP086700145, ISSN: 0168-9002, [retrieved on 20210624], DOI: 10.1016/J.NIMA.2021.165579
- SHIGEMI SASAKI ET AL: "DESIGN OF A NEW TYPE OF PLANAR UNDULATOR FOR GENERATING VARIABLY POLARIZED RADIATION", NUCLEAR INSTRUMENTS & METHODS IN PHYSICS RESEARCH. SECTION A, ELSEVIER BV * NORTH-HOLLAND, NL, vol. 331, no. 1 / 03, 1 July 1993 (1993-07-01), pages 763 - 767, XP000380416, ISSN: 0168-9002, DOI: 10.1016/0168-9002(93)90153-9
- YANG YANWEI ET AL: "A practical design and field errors analysis of a merged APPLE-Knot undulator for High Energy Photon Source", NUCLEAR INSTRUMENTS & METHODS IN PHYSICS RESEARCH. SECTION A, ELSEVIER BV * NORTH-HOLLAND, NL, vol. 1011, 24 June 2021 (2021-06-24), XP086700145, ISSN: 0168-9002, [retrieved on 20210624], DOI: 10.1016/J.NIMA.2021.165579
- SHIGEMI SASAKI ET AL: "DESIGN OF A NEW TYPE OF PLANAR UNDULATOR FOR GENERATING VARIABLY POLARIZED RADIATION", NUCLEAR INSTRUMENTS & METHODS IN PHYSICS RESEARCH. SECTION A, ELSEVIER BV * NORTH-HOLLAND, NL, vol. 331, no. 1 / 03, 1 July 1993 (1993-07-01), pages 763 - 767, XP000380416, ISSN: 0168-9002, DOI: 10.1016/0168-9002(93)90153-9

## Description

### Domaine technique

La présente invention concerne un onduleur bi-périodique. Elle concerne aussi un dispositif, une installation et un procédé associé.

Un tel dispositif permet de produire de la lumière synchrotron sur une large gamme spectrale. Le domaine de l'invention est plus particulièrement mais de manière non limitative celui du rayonnement synchrotron.

### Etat de la technique antérieure

Un onduleur est un dispositif qui génère un champ magnétique spatialement périodique. Lorsque des particules chargées (électrons en général) traversent ce dispositif, elles sont soumises à une force qui leur imprime un mouvement d'oscillations et engendrent une onde électromagnétique. Le rayonnement émis appelé rayonnement synchrotron est, de par ses qualités spectrales et optiques, utilisé comme outil à sonder la matière dans de nombreux domaines scientifiques (biologie, chimie, ...). Les onduleurs sont caractérisés par leur période spatiale et leur champ magnétique, principaux paramètres qui impactent l'étendue spectrale du rayonnement émis. Plus le champ magnétique est élevé, plus la gamme spectrale couverte est large, mais plus la puissance produite est importante. Cette puissance, lorsqu'elle est interceptée par les équipements, génère des échauffements responsables des remontées de pression dans la machine ou dans les lignes de lumières, et des déformations de miroirs.

Un onduleur bi-périodique est un dispositif magnétique composé de deux périodicités sélectionnables destiné à produire de la lumière synchrotron sur une large gamme spectrale.

Pour éviter la surchauffe des équipements, comme les miroirs, les occulteurs ou les chambres à vide, certains centres de rayonnement synchrotron ont développé et construit des onduleurs à puissance modérée avec lesquels l'énergie des photons est ajustée en changeant préférentiellement la valeur de la période magnétique plutôt que le champ magnétique.

Le Synchrotron CLS au Canada a par exemple construit deux onduleurs [1] de deux périodes différentes, « Dual undulator », respectivement de 55 mm et 180 mm, pour mettre à disposition des scientifiques de ligne deux domaines spectraux complémentaires (15-200 eV et 200-1000 eV). Le passage d'un onduleur à l'autre se fait par le déplacement latéral des deux dispositifs magnétiques montés sur une platine motorisée.

Ce type d'installation d'onduleurs « Dual » a pour inconvénients de requérir un équipement de levage de forte capacité (15 tonnes) et suffisamment d'espace latéral (ce qui est le cas de CLS actuellement). Sur les installations compactes de nouvelles générations, l'encombrement latéral est plus limité à cause de l'agencement et de la multiplicité des aimants de courbure qui réduisent l'angle entre deux lignes de lumière, rendant inadaptée la solution de type « Dual undulator ».

D'autres synchrotrons se sont orientés vers des onduleurs à périodes « continûment » variables. Ces dispositifs magnétiques permettent de générer des niveaux de champ magnétique modérés en adaptant la période magnétique à l'énergie des photons désirée. Le Synchrotron APS aux Etats-Unis et le centre de recherche BINP en Russie ont collaboré pour développer un onduleur à période continûment variable [2] [3] dont les aimants permanents sont montés sur un pantographe. Grâce à l'écartement motorisé progressif des aimants entre eux, la période peut être doublée, voire triplée.

En revanche ce type de dispositif a pour inconvénient de ne pas permettre d'utiliser la pleine longueur de la section droite sur laquelle il est installé, en particulier lorsque que la période magnétique est sélectionnée à son minimum. Le nombre de périodes, et par conséquent le flux de photons émis ne sont alors pas optimums.

Le Synchrotron DESY en Allemagne a développé un onduleur composé d'aimants permanents cylindriques [4] dont la période peut varier, dans le principe, entre deux fois le diamètre des aimants et l'infini. Cette solution technique donne une grande souplesse d'utilisation et accès à une large gamme spectrale.

Cependant, cette solution a pour inconvénients de requérir la gestion, le pilotage et la maintenance d'un grand nombre de moteurs nécessaires au mouvement individuel de chacun des aimants, ce qui est complexe, chronophage et coûteux.

### Les documents:

JPH06140195A et
YANG YANWEI ET AL: "A practical design and field errors analysis of a merged APPLE-Knot undulator for High Energy Photon Source",NUCLEAR INSTRUMENTS & METHODS IN PHYSICS RESEARCH. SECTION A, ELSEVIER BV * NORTH-HOLLAND, NL, vol. 1011, 24 juin 2021 (2021-06-24)
divulguent exemples d'onduleurs ayant séries d'aimants superposées.

Le but de la présente invention est de supprimer tout ou partie de ces inconvénients, notamment de proposer un onduleur qui génère un champ magnétique spatialement périodique selon au moins deux périodicités sélectionnables :
- ne requérant pas d'équipement de levage de forte capacité, et/ou
- ne requérant pas un espace latéral trop important incompatible avec un agencement et une multiplicité d'aimants de courbure qui réduisent l'angle entre deux lignes de lumière, et/ou
- permettant d'utiliser la pleine longueur de la section droite sur laquelle il est installé, et/ou
- ne requérant pas la gestion, le pilotage et la maintenance d'un grand nombre de moteurs nécessaires au mouvement individuel de chacun des aimants
et/ou de proposer un dispositif et/ou une installation et/ou un procédé associé à un tel onduleur.

### Exposé de l'invention

Cet objectif est atteint avec un onduleur bi-périodique, comprenant :
- une chambre à vide s'étendant le long d'un axe longitudinal Y
- quatre séries d'aimants permanents installés périodiquement le long de l'axe Y, dont une première, deuxième, troisième et quatrième séries,
   ces quatre séries et la chambre à vide étant superposées, le long d'un axe Z de l'onduleur perpendiculaire à l'axe longitudinal Y, dans l'ordre successif suivant : première série, deuxième série, chambre à vide, troisième série, quatrième série
ces quatre séries comprenant :
- la première série d'aimants permanents selon une périodicité spatiale de respectivement (2n+1)λ₀ ou 2nλ₀ le long de l'axe longitudinal Y, où n est un entier positif, chaque période de la première série comprenant N₁ aimants permanents les uns à la suite des autres le long de l'axe Y et dont l'aimantation tourne de proche en proche de 360/N₁ degrés selon un premier sens autour d'un axe X de l'onduleur perpendiculaire aux axes Y et Z
- la deuxième série d'aimants permanents selon une périodicité spatiale de λ₀ le long de l'axe longitudinal, chaque période de la deuxième série comprenant N₂ aimants permanents les uns à la suite des autres le long de l'axe Y et dont l'aimantation tourne de proche en proche de 360/N₂ degrés selon un deuxième sens autour de l'axe X
- la troisième série d'aimants permanents selon une périodicité spatiale de λ₀ le long de l'axe longitudinal, chaque période de la troisième série comprenant N₃ aimants permanents les uns à la suite des autres le long de l'axe Y et dont l'aimantation tourne de proche en proche de 360/N₃ degrés selon un troisième sens, de préférence opposé au deuxième sens, autour de l'axe X
- la quatrième série d'aimants permanents selon une périodicité spatiale de respectivement (2n+1)λ₀ ou 2nλ₀ le long de l'axe longitudinal Y, chaque période de la quatrième série comprenant N₄ aimants permanents les uns à la suite des autres le long de l'axe Y et dont l'aimantation tourne de proche en proche de 360/N₄ degrés selon un quatrième sens, de préférence opposé au premier sens, autour de l'axe X
l'onduleur comprenant en outre des premiers moyens de déplacement agencés pour modifier le long de l'axe Y, par rapport à une position de référence le long de l'axe Y, la position relative des première et deuxième séries solidaires par rapport à la position des troisième et quatrième séries solidaires, d'une distance respectivement de (2n+1)λ₀ /2 ou (2n-1)λ₀/2, de sorte que l'onduleur se trouve dans une position décalée le long de l'axe Y.

Chacune des première, deuxième, troisième et quatrième série comprend des aimants permanents et peut avoir au moins une aimantation portée strictement selon l'axe Z.

L'onduleur selon l'invention peut comprendre, parmi la position de référence et la position décalée :
- une position pour laquelle les aimantations selon l'axe Z des aimants des deuxième et troisième séries à une même position le long de l'axe Y sont de même sens, et les aimantations selon l'axe Z des aimants des première et quatrième séries à une même position le long de l'axe Y sont de sens opposés, et
- une autre position pour laquelle les aimantations selon l'axe Z des aimants des deuxième et troisième séries à une même position le long de l'axe Y sont de sens opposés, et les aimantations selon l'axe Z des aimants des première et quatrième séries à une même position le long de l'axe Y sont de même sens.

De préférence, n=1, 2 ou 3.

De préférence, n=1.

De préférence, dans la position de référence de l'onduleur :
- le long de l'axe Y, au moins une ou chaque position d'un aimant de la première série correspond à une position d'un aimant de la quatrième série, et/ou
- le long de l'axe Y, au moins une ou chaque position d'un aimant d'aimantation selon l'axe Z de la première série correspond à une position d'un aimant d'aimantation selon l'axe Z de la quatrième série, et/ou
- le long de l'axe Y, au moins une ou chaque position d'un aimant d'aimantation selon l'axe Y de la première série correspond à une position d'un aimant d'aimantation selon l'axe Y de la quatrième série, et/ou
- le long de l'axe Y, au moins une ou chaque position d'un aimant de la deuxième série correspond à une position d'un aimant de la troisième série, et/ou
- le long de l'axe Y, au moins une ou chaque position d'un aimant d'aimantation selon l'axe Z de la deuxième série correspond à une position d'un aimant d'aimantation selon l'axe Z de la troisième série, et/ou
- le long de l'axe Y, au moins une ou chaque position d'un aimant d'aimantation selon l'axe Y de la deuxième série correspond à une position d'un aimant d'aimantation selon l'axe Y de la troisième série.

De préférence, dans la position de référence de l'onduleur :
- les aimantations selon l'axe Y des aimants des deuxième et troisième séries à une même position le long de l'axe Y sont de sens opposés, et/ou les aimantations selon l'axe Z des aimants des deuxième et troisième séries à une même position le long de l'axe Y sont de même sens, et/ou les aimantations selon l'axe Y des aimants des première et quatrième séries à une même position le long de l'axe Y sont de même sens, et/ou les aimantations selon l'axe Z des aimants des première et quatrième séries à une même position le long de l'axe Y sont de sens opposés, ou
- les aimantations selon l'axe Y des aimants des deuxième et troisième séries à une même position le long de l'axe Y sont de même sens, et/ou les aimantations selon l'axe Z des aimants des deuxième et troisième séries à une même position le long de l'axe Y sont de sens opposés, et/ou les aimantations selon l'axe Y des aimants des première et quatrième séries à une même position le long de l'axe Y sont de sens opposés, et/ou les aimantations selon l'axe Z des aimants des première et quatrième séries à une même position le long de l'axe Y sont de même sens.

De préférence, dans la position décalée de l'onduleur :
- le long de l'axe Y, au moins une ou chaque position d'un aimant d'aimantation selon l'axe Z de la deuxième série correspond à une position d'un aimant d'aimantation selon l'axe Z de la troisième série, et/ou
- le long de l'axe Y, au moins une ou chaque position d'un aimant d'aimantation selon l'axe Y de la deuxième série correspond à une position d'un aimant d'aimantation selon l'axe Y de la troisième série.

De préférence, dans la position décalée de l'onduleur :
- les aimantations selon l'axe Y des aimants des deuxième et troisième séries à une même position le long de l'axe Y sont de même sens, et/ou les aimantations selon l'axe Z des aimants des deuxième et troisième séries à une même position le long de l'axe Y sont de sens opposés, ou
- les aimantations selon l'axe Y des aimants des deuxième et troisième séries à une même position le long de l'axe Y sont de sens opposés, et/ou les aimantations selon l'axe Z des aimants des deuxième et troisième séries à une même position le long de l'axe Y sont de même sens.

Dans un premier cas, les quatre séries peuvent comprendre :
- la première série d'aimants permanents selon une périodicité spatiale de (2n+1)λ₀ le long de l'axe longitudinal Y, où n est un entier positif, chaque période de la première série comprenant N₁ aimants permanents les uns à la suite des autres le long de l'axe Y et dont l'aimantation tourne de proche en proche de 360/N₁ degrés selon le premier sens autour d'un axe X perpendiculaire aux axes Y et Z
- la deuxième série d'aimants permanents selon une périodicité spatiale de λ₀ le long de l'axe longitudinal, chaque période de la deuxième série comprenant N₂ aimants permanents les uns à la suite des autres le long de l'axe Y et dont l'aimantation tourne de proche en proche de 360/N₂ degrés selon le deuxième sens autour de l'axe X
- la troisième série d'aimants permanents selon une périodicité spatiale de λ₀ le long de l'axe longitudinal, chaque période de la troisième série comprenant N₃ aimants permanents les uns à la suite des autres le long de l'axe Y et dont l'aimantation tourne de proche en proche de 360/N₃ degrés selon le troisième sens autour de l'axe X
- la quatrième série d'aimants permanents selon une périodicité spatiale de respectivement (2n+1)λ₀ le long de l'axe longitudinal Y, chaque période de la quatrième série comprenant N₄ aimants permanents les uns à la suite des autres le long de l'axe Y et dont l'aimantation tourne de proche en proche de 360/N₄ degrés selon le quatrième sens autour de l'axe X.
les premiers moyens de déplacement étant agencés pour modifier le long de l'axe Y, par rapport à la position de référence le long de l'axe Y, la position relative des première et deuxième séries solidaires par rapport à la position des troisième et quatrième séries solidaires, d'une distance de (2n+1)λ₀ /2, de sorte que l'onduleur se trouve dans sa position décalée le long de l'axe Y.

Dans ce premier cas, dans la position de référence de l'onduleur on a de préférence :
- le long de l'axe Y, au moins une ou chaque position d'un aimant d'aimantation selon l'axe Z de la première série est centrée sur une position d'un aimant d'aimantation selon l'axe Z de la deuxième série respectivement de sens opposés ou de même sens, et le long de l'axe Y, au moins une ou chaque position d'un aimant d'aimantation selon l'axe Z de la quatrième série est centrée sur une position d'un aimant d'aimantation selon l'axe Z de la troisième série respectivement de même sens ou de sens opposés ; et/ou
- le long de l'axe Y, au moins une ou chaque position d'un aimant d'aimantation selon l'axe Y de la première série est centrée sur une position d'un aimant d'aimantation selon l'axe Y de la deuxième série respectivement de même sens ou de sens opposés, et le long de l'axe Y, au moins une ou chaque position d'un aimant d'aimantation selon l'axe Y de la quatrième série est centrée sur une position d'un aimant d'aimantation selon l'axe Y de la troisième série respectivement de sens opposés ou de même sens.

Dans ce premier cas, dans la position décalée de l'onduleur on a de préférence:
- le long de l'axe Y, au moins une ou chaque position d'un aimant d'aimantation selon l'axe Z de la première série correspond à une position d'un aimant d'aimantation selon l'axe Z de la quatrième série, et/ou
- le long de l'axe Y, au moins une ou chaque position d'un aimant d'aimantation selon l'axe Y de la première série correspond à une position d'un aimant d'aimantation selon l'axe Y de la quatrième série, et/ou

Dans ce premier cas, on a dans la position décalée de l'onduleur de préférence :
- les aimantations selon l'axe Y des aimants des première et quatrième séries à une même position le long de l'axe Y sont de sens opposés, et/ou les aimantations selon l'axe Z des aimants des première et quatrième séries à une même position le long de l'axe Y sont de même sens, ou
- les aimantations selon l'axe Y des aimants des première et quatrième séries à une même position le long de l'axe Y sont de même sens, et/ou les aimantations selon l'axe Z des aimants des première et quatrième séries à une même position le long de l'axe Y sont de sens opposés.

Dans un deuxième cas, ces quatre séries comprennent :
- la première série d'aimants permanents selon une périodicité spatiale de 2nλ₀ le long de l'axe longitudinal Y, où n est un entier positif, chaque période de la première série comprenant N₁ aimants permanents les uns à la suite des autres le long de l'axe Y et dont l'aimantation tourne de proche en proche de 360/N₁ degrés selon le premier sens autour d'un axe X perpendiculaire aux axes Y et Z
- la deuxième série d'aimants permanents selon une périodicité spatiale de λ₀ le long de l'axe longitudinal, chaque période de la deuxième série comprenant N₂ aimants permanents les uns à la suite des autres le long de l'axe Y et dont l'aimantation tourne de proche en proche de 360/N₂ degrés selon le deuxième sens autour de l'axe X
- la troisième série d'aimants permanents selon une périodicité spatiale de λ₀ le long de l'axe longitudinal, chaque période de la troisième série comprenant N₃ aimants permanents les uns à la suite des autres le long de l'axe Y et dont l'aimantation tourne de proche en proche de 360/N₃ degrés selon le troisième sens autour de l'axe X
- la quatrième série d'aimants permanents selon une périodicité spatiale de respectivement 2nλ₀ le long de l'axe longitudinal Y, chaque période de la quatrième série comprenant N₄ aimants permanents les uns à la suite des autres le long de l'axe Y et dont l'aimantation tourne de proche en proche de 360/N₄ degrés selon le quatrième sens autour de l'axe X.
les premiers moyens de déplacement étant agencés pour modifier le long de l'axe Y, par rapport à la position de référence le long de l'axe Y, la position relative des première et deuxième séries solidaires par rapport à la position des troisième et quatrième séries solidaires, d'une distance de (2n-1)λ₀/2, de sorte que l'onduleur se trouve dans sa position décalée le long de l'axe Y.

Dans ce deuxième cas, on a de préférence dans la position de référence de l'onduleur :
- le long de l'axe Y, au moins une ou chaque position d'un aimant d'aimantation selon l'axe Z de la première série est centrée sur une position d'un aimant d'aimantation selon l'axe Z de la deuxième série une fois sur deux de sens opposés puis de même sens, et le long de l'axe Y, au moins une ou chaque position d'un aimant d'aimantation selon l'axe Z de la quatrième série est centrée sur une position d'un aimant d'aimantation selon l'axe Z de la troisième série une fois sur deux de sens opposés puis de même sens ; et/ou
- le long de l'axe Y, au moins une ou chaque position d'un aimant d'aimantation selon l'axe Y de la première série est centrée sur une position d'un aimant d'aimantation selon l'axe Z de la deuxième série, et le long de l'axe Y, au moins une ou chaque position d'un aimant d'aimantation selon l'axe Y de la quatrième série est centrée sur une position d'un aimant d'aimantation selon l'axe Z de la troisième série.

L'onduleur selon l'invention peut comprendre en outre des seconds moyens de déplacement agencés pour modifier, le long de l'axe Z, la position relative des première et deuxième séries solidaires par rapport à la position des troisième et quatrième séries solidaires.

La chambre à vide peut être délimitée au moins en partie par des parois situées entre les deuxième et troisième séries, et/ou au moins en partie par des parois des deuxième et troisième séries.

De préférence :
- N₁=N₄, et/ou
- N₂=N₃, et/ou
- N₁=N₂=N₃=N₄, et/ou
- N₁=4, et/ou
- N₂=4, et/ou
- N₃=4, et/ou
- N₄=4.

Suivant encore un autre aspect de l'invention, il est proposé un dispositif comprenant plusieurs onduleurs selon l'invention montés à différentes positions angulaires l'un de l'autre autour de l'axe Y et centrés sur une même chambre à vide.

Le dispositif selon l'invention peut comprendre deux onduleurs selon l'invention montés à 90° l'un de l'autre autour de l'axe Y et centrés sur une même chambre à vide, de sorte que :
- les axes Y des deux onduleurs sont confondus
- l'axe X du premier onduleur correspond à l'axe Z du deuxième onduleur
- l'axe Z du premier onduleur correspond à l'axe X du deuxième onduleur

Suivant encore un autre aspect de l'invention, il est proposé une installation tel qu'un accélérateur de particules comprenant un onduleur selon l'invention et/ou un dispositif selon l'invention.

Suivant encore un autre aspect de l'invention, il est proposé un procédé mis en oeuvre au moyen d'un onduleur bi-périodique, ledit onduleur comprenant :
- une chambre à vide s'étendant le long d'un axe longitudinal Y
- quatre séries d'aimants permanents installés périodiquement le long de l'axe Y, dont une première, deuxième, troisième et quatrième séries,
   ces quatre séries et la chambre à vide étant superposées, le long d'un axe Z de l'onduleur perpendiculaire à l'axe longitudinal Y, dans l'ordre successif suivant : première série, deuxième série, chambre à vide, troisième série, quatrième série
ces quatre séries comprenant :
- la première série d'aimants permanents selon une périodicité spatiale de respectivement (2n+1)λ₀ ou 2nλ₀ le long de l'axe longitudinal Y, où n est un entier positif, chaque période de la première série comprenant N₁ aimants permanents les uns à la suite des autres le long de l'axe Y et dont l'aimantation tourne de proche en proche de 360/N₁ degrés selon un premier sens autour d'un axe X de l'onduleur perpendiculaire aux axes Y et Z
- la deuxième série d'aimants permanents selon une périodicité spatiale de λ₀ le long de l'axe longitudinal, chaque période de la deuxième série comprenant N₂ aimants permanents les uns à la suite des autres le long de l'axe Y et dont l'aimantation tourne de proche en proche de 360/N₂ degrés selon un deuxième sens autour de l'axe X
- la troisième série d'aimants permanents selon une périodicité spatiale de λ₀ le long de l'axe longitudinal, chaque période de la troisième série comprenant N₃ aimants permanents les uns à la suite des autres le long de l'axe Y et dont l'aimantation tourne de proche en proche de 360/N₃ degrés selon un troisième sens, de préférence opposé au deuxième sens, autour de l'axe X
- la quatrième série d'aimants permanents selon une périodicité spatiale de respectivement (2n+1)λ₀ ou 2nλ₀ le long de l'axe longitudinal Y, chaque période de la quatrième série comprenant N₄ aimants permanents les uns à la suite des autres le long de l'axe Y et dont l'aimantation tourne de proche en proche de 360/N₄ degrés selon un quatrième sens, de préférence opposé au premier sens, autour de l'axe X
ledit procédé étant caractérisé en ce qu'il comprend un déplacement de tout ou partie des séries, par des premiers moyens de déplacement, de manière à modifier le long de l'axe Y, par rapport à une position de référence le long de l'axe Y, la position relative des première et deuxième séries solidaires par rapport à la position des troisième et quatrième séries solidaires, d'une distance respectivement de (2n+1)λ₀ /2 ou (2n-1)λ₀/2, de sorte que l'onduleur se trouve dans une position décalée le long de l'axe Y.

Chacune des première, deuxième, troisième et quatrième série peut comprendre des aimants permanents ayant une aimantation portée strictement selon l'axe Z.

Il peut y avoir, parmi la position de référence et la position décalée :
- une position pour laquelle les aimantations selon l'axe Z des aimants des deuxième et troisième séries à une même position le long de l'axe Y sont de même sens, et les aimantations selon l'axe Z des aimants des première et quatrième séries à une même position le long de l'axe Y sont de sens opposés, et
- une autre position pour laquelle les aimantations selon l'axe Z des aimants des deuxième et troisième séries à une même position le long de l'axe Y sont de sens opposés, et les aimantations selon l'axe Z des aimants des première et quatrième séries à une même position le long de l'axe Y sont de même sens.

De préférence, n=1, 2 ou 3.

De préférence n=1.

De préférence, dans la position de référence de l'onduleur :
- le long de l'axe Y, au moins une ou chaque position d'un aimant de la première série correspond à une position d'un aimant de la quatrième série, et/ou
- le long de l'axe Y, au moins une ou chaque position d'un aimant d'aimantation selon l'axe Z de la première série correspond à une position d'un aimant d'aimantation selon l'axe Z de la quatrième série, et/ou
- le long de l'axe Y, au moins une ou chaque position d'un aimant d'aimantation selon l'axe Y de la première série correspond à une position d'un aimant d'aimantation selon l'axe Y de la quatrième série, et/ou
- le long de l'axe Y, au moins une ou chaque position d'un aimant de la deuxième série correspond à une position d'un aimant de la troisième série, et/ou
- le long de l'axe Y, au moins une ou chaque position d'un aimant d'aimantation selon l'axe Z de la deuxième série correspond à une position d'un aimant d'aimantation selon l'axe Z de la troisième série, et/ou
- le long de l'axe Y, au moins une ou chaque position d'un aimant d'aimantation selon l'axe Y de la deuxième série correspond à une position d'un aimant d'aimantation selon l'axe Y de la troisième série.

De préférence, dans la position de référence de l'onduleur :
- les aimantations selon l'axe Y des aimants des deuxième et troisième séries à une même position le long de l'axe Y sont de sens opposés, et/ou les aimantations selon l'axe Z des aimants des deuxième et troisième séries à une même position le long de l'axe Y sont de même sens, et/ou les aimantations selon l'axe Y des aimants des première et quatrième séries à une même position le long de l'axe Y sont de même sens, et/ou les aimantations selon l'axe Z des aimants des première et quatrième séries à une même position le long de l'axe Y sont de sens opposés, ou
- les aimantations selon l'axe Y des aimants des deuxième et troisième séries à une même position le long de l'axe Y sont de même sens, et/ou les aimantations selon l'axe Z des aimants des deuxième et troisième séries à une même position le long de l'axe Y sont de sens opposés, et/ou les aimantations selon l'axe Y des aimants des première et quatrième séries à une même position le long de l'axe Y sont de sens opposés, et/ou les aimantations selon l'axe Z des aimants des première et quatrième séries à une même position le long de l'axe Y sont de même sens.

De préférence, dans la position décalée de l'onduleur :
- le long de l'axe Y, au moins une ou chaque position d'un aimant d'aimantation selon l'axe Z de la deuxième série correspond à une position d'un aimant d'aimantation selon l'axe Z de la troisième série, et/ou
- le long de l'axe Y, au moins une ou chaque position d'un aimant d'aimantation selon l'axe Y de la deuxième série correspond à une position d'un aimant d'aimantation selon l'axe Y de la troisième série.

De préférence, dans la position décalée de l'onduleur :
- les aimantations selon l'axe Y des aimants des deuxième et troisième séries à une même position le long de l'axe Y sont de même sens, et/ou les aimantations selon l'axe Z des aimants des deuxième et troisième séries à une même position le long de l'axe Y sont de sens opposés, ou
- les aimantations selon l'axe Y des aimants des deuxième et troisième séries à une même position le long de l'axe Y sont de sens opposés, et/ou les aimantations selon l'axe Z des aimants des deuxième et troisième séries à une même position le long de l'axe Y sont de même sens.

Dans un premier cas, les quatre séries peuvent comprendre :
- la première série d'aimants permanents selon une périodicité spatiale de (2n+1)λ₀ le long de l'axe longitudinal Y, où n est un entier positif, chaque période de la première série comprenant N₁ aimants permanents les uns à la suite des autres le long de l'axe Y et dont l'aimantation tourne de proche en proche de 360/N₁ degrés selon le premier sens autour d'un axe X perpendiculaire aux axes Y et Z
- la deuxième série d'aimants permanents selon une périodicité spatiale de λ₀ le long de l'axe longitudinal, chaque période de la deuxième série comprenant N₂ aimants permanents les uns à la suite des autres le long de l'axe Y et dont l'aimantation tourne de proche en proche de 360/N₂ degrés selon le deuxième sens autour de l'axe X
- la troisième série d'aimants permanents selon une périodicité spatiale de λ₀ le long de l'axe longitudinal, chaque période de la troisième série comprenant N₃ aimants permanents les uns à la suite des autres le long de l'axe Y et dont l'aimantation tourne de proche en proche de 360/N₃ degrés selon le troisième sens autour de l'axe X
- la quatrième série d'aimants permanents selon une périodicité spatiale de respectivement (2n+1)λ₀ le long de l'axe longitudinal Y, chaque période de la quatrième série comprenant N₄ aimants permanents les uns à la suite des autres le long de l'axe Y et dont l'aimantation tourne de proche en proche de 360/N₄ degrés selon le quatrième sens autour de l'axe X.
les premiers moyens de déplacement modifiant le long de l'axe Y, par rapport à la position de référence le long de l'axe Y, la position relative des première et deuxième séries solidaires par rapport à la position des troisième et quatrième séries solidaires, d'une distance de (2n+1)λ₀/2, de sorte que l'onduleur se trouve dans sa position décalée le long de l'axe Y.

De préférence, dans ce premier cas, dans la position de référence de l'onduleur :
- le long de l'axe Y, au moins une ou chaque position d'un aimant d'aimantation selon l'axe Z de la première série est centrée sur une position d'un aimant d'aimantation selon l'axe Z de la deuxième série respectivement de sens opposés ou de même sens, et le long de l'axe Y, au moins une ou chaque position d'un aimant d'aimantation selon l'axe Z de la quatrième série est centrée sur une position d'un aimant d'aimantation selon l'axe Z de la troisième série respectivement de même sens ou de sens opposés ; et/ou
- le long de l'axe Y, au moins une ou chaque position d'un aimant d'aimantation selon l'axe Y de la première série est centrée sur une position d'un aimant d'aimantation selon l'axe Y de la deuxième série respectivement de même sens ou de sens opposés, et le long de l'axe Y, au moins une ou chaque position d'un aimant d'aimantation selon l'axe Y de la quatrième série est centrée sur une position d'un aimant d'aimantation selon l'axe Y de la troisième série respectivement de sens opposés ou de même sens.

De préférence, dans ce premier cas, dans la position décalée de l'onduleur :
- le long de l'axe Y, au moins une ou chaque position d'un aimant d'aimantation selon l'axe Z de la première série correspond à une position d'un aimant d'aimantation selon l'axe Z de la quatrième série, et/ou
- le long de l'axe Y, au moins une ou chaque position d'un aimant d'aimantation selon l'axe Y de la première série correspond à une position d'un aimant d'aimantation selon l'axe Y de la quatrième série, et/ou De préférence, dans ce premier cas, dans la position décalée de l'onduleur :
   - les aimantations selon l'axe Y des aimants des première et quatrième séries à une même position le long de l'axe Y sont de sens opposés, et/ou les aimantations selon l'axe Z des aimants des première et quatrième séries à une même position le long de l'axe Y sont de même sens, ou
   - les aimantations selon l'axe Y des aimants des première et quatrième séries à une même position le long de l'axe Y sont de même sens, et/ou les aimantations selon l'axe Z des aimants des première et quatrième séries à une même position le long de l'axe Y sont de sens opposés.

Dans un deuxième cas, les quatre séries peuvent comprendre :
- la première série d'aimants permanents selon une périodicité spatiale de 2nλ₀ le long de l'axe longitudinal Y, où n est un entier positif, chaque période de la première série comprenant N₁ aimants permanents les uns à la suite des autres le long de l'axe Y et dont l'aimantation tourne de proche en proche de 360/N₁ degrés selon le premier sens autour d'un axe X perpendiculaire aux axes Y et Z
- la deuxième série d'aimants permanents selon une périodicité spatiale de λ₀ le long de l'axe longitudinal, chaque période de la deuxième série comprenant N₂ aimants permanents les uns à la suite des autres le long de l'axe Y et dont l'aimantation tourne de proche en proche de 360/N₂ degrés selon le deuxième sens autour de l'axe X
- la troisième série d'aimants permanents selon une périodicité spatiale de λ₀ le long de l'axe longitudinal, chaque période de la troisième série comprenant N₃ aimants permanents les uns à la suite des autres le long de l'axe Y et dont l'aimantation tourne de proche en proche de 360/N₃ degrés selon le troisième sens autour de l'axe X
- la quatrième série d'aimants permanents selon une périodicité spatiale de respectivement 2nλ₀ le long de l'axe longitudinal Y, chaque période de la quatrième série comprenant N₄ aimants permanents les uns à la suite des autres le long de l'axe Y et dont l'aimantation tourne de proche en proche de 360/N₄ degrés selon le quatrième sens autour de l'axe X.
les premiers moyens de déplacement modifiant le long de l'axe Y, par rapport à la position de référence le long de l'axe Y, la position relative des première et deuxième séries solidaires par rapport à la position des troisième et quatrième séries solidaires, d'une distance de (2n-1)λ₀/2, de sorte que l'onduleur se trouve dans sa position décalée le long de l'axe Y.

De préférence, dans ce deuxième cas, dans la position de référence de l'onduleur :
- le long de l'axe Y, au moins une ou chaque position d'un aimant d'aimantation selon l'axe Z de la première série est centrée sur une position d'un aimant d'aimantation selon l'axe Z de la deuxième série une fois sur deux de sens opposés puis de même sens, et le long de l'axe Y, au moins une ou chaque position d'un aimant d'aimantation selon l'axe Z de la quatrième série est centrée sur une position d'un aimant d'aimantation selon l'axe Z de la troisième série une fois sur deux de sens opposés puis de même sens ; et/ou
- le long de l'axe Y, au moins une ou chaque position d'un aimant d'aimantation selon l'axe Y de la première série est centrée sur une position d'un aimant d'aimantation selon l'axe Z de la deuxième série, et le long de l'axe Y, au moins une ou chaque position d'un aimant d'aimantation selon l'axe Y de la quatrième série est centrée sur une position d'un aimant d'aimantation selon l'axe Z de la troisième série.

Le procédé selon l'invention peut comprendre en outre un déplacement, par des seconds moyens de déplacement, modifiant, le long de l'axe Z, la position relative des première et deuxième séries solidaires par rapport à la position des troisième et quatrième séries solidaires.

La chambre à vide peut être délimitée au moins en partie par des parois situées entre les deuxième et troisième séries, et/ou au moins en partie par des parois des deuxième et troisième séries.

De préférence :
- N₁=N₄, et/ou
- N₂=N₃, et/ou
- N₁=N₂=N₃=N₄, et/ou
- N₁=4, et/ou
- N₂=4, et/ou
- N₃=4, et/ou
- N₄=4.

Le procédé selon l'invention peut être mis en oeuvre par plusieurs onduleurs selon l'invention montés à différentes positions angulaires l'un de l'autre autour de l'axe Y et centrés sur une même chambre à vide.

Le procédé selon l'invention peut être mis en oeuvre par deux onduleurs selon l'invention montés à 90° l'un de l'autre autour de l'axe Y et centrés sur une même chambre à vide, de sorte que :
- les axes Y des deux onduleurs sont confondus
- l'axe X du premier onduleur correspond à l'axe Z du deuxième onduleur
- l'axe Z du premier onduleur correspond à l'axe X du deuxième onduleur

Le procédé selon l'invention peut être mis en oeuvre au sein d'une installation tel qu'un accélérateur de particules.

### Description des figures et modes de réalisation

D'autres avantages et particularités de l'invention apparaîtront à la lecture de la description détaillée de mises en oeuvre et de modes de réalisation nullement limitatifs, et des dessins annexés suivants :
**[****Fig. 1****]** la figure 1 est une vue de coupe de profil d'un premier mode de réalisation d'onduleur 101 selon l'invention, qui est le mode de réalisation préféré de l'invention, les deux parties a) et b) de cette figure correspondant à deux positions différentes de l'onduleur, produisant un champ magnétique avec une périodicité de λ₀ (sur la partie a de la figure) et 3 λ₀ (sur la partie b de la figure) ; Les flèches indiquent la direction d'aimantation des aimants permanents,
**[****Fig. 2****]** la figure 2 illustre le profil longitudinal du champ magnétique du premier mode de réalisation d'onduleur bi-périodique lorsque le décalage mécanique est de 0 [partie a) , correspondant à la partie a) de la figure 1] ou de 3λ₀/2 [partie b) , correspondant à la partie b) de la figure 1]. Cet exemple est pour une périodicité λ₀ de 50 mm
**[****Fig. 3****]** la figure 3 est une vue de coupe de profil d'un deuxième 102 (sur les parties a et b de la figure), troisième 103 (sur les parties c et d de la figure) et quatrième 104 (sur les parties e et f de la figure) mode de réalisation d'onduleur selon l'invention, fonctionnant à gauche de haut en bas à la périodicité λ₀ (parties a, c et e de la figure). A droite, de haut en bas, basculement respectivement à la périodicité 5λ₀ (partie b de la figure), 7λ₀ (partie d de la figure) et 9λ₀ (partie f de la figure) en décalant la mâchoire supérieure respectivement de 5λ₀/2 (partie b de la figure), 7λ₀/2 (partie d de la figure) et 9λ₀/2 (partie f de la figure); Les flèches indiquent la direction d'aimantation des aimants permanents,
**[****Fig. 4****]** la figure 4 illustre la distribution du champ magnétique du deuxième mode de réalisation d'onduleur (exemple d'une périodicité λ₀ de 50 mm) par passage de la périodicité λ₀ à 5λ₀, en passant le déphasage de 0 à 5λ₀/2 (passage de la figure 4a à 4b correspondant au passage de la figure 3a à 3b) ; la distribution du champ magnétique du troisième mode de réalisation d'onduleur (exemple d'une périodicité λ₀ de 50 mm) par passage de la périodicité λ₀ à 7λ₀, en passant le déphasage de 0 à 7λ₀/2 (passage de la figure 4c à 4d correspondant au passage de la figure 3c à 3d) ; la distribution du champ magnétique du quatrième mode de réalisation d'onduleur (exemple d'une périodicité λ₀ de 50 mm) par passage de la périodicité λ₀ à 9λ₀, en passant le déphasage de 0 à 9λ₀/2 (passage de la figure 4e à 4f correspondant au passage de la figure 3e à 3f),
**[****Fig. 5****]** la figure 5 est une vue de coupe de profil d'un cinquième 105 (sur les parties a et b de la figure), sixième 106 (sur les parties c et d de la figure) et septième 107 (sur les parties e et f de la figure) mode de réalisation d'onduleur selon l'invention, fonctionnant à gauche de haut en bas à la périodicité λ₀ (parties a, c et e de la figure). A droite, de haut en bas, basculement respectivement à la périodicité 2λ₀ (partie b de la figure), 4λ₀ (partie d de la figure) et 6λ₀ (partie f de la figure) en décalant la mâchoire supérieure respectivement de λ₀/2 (partie b de la figure), 3λ₀/2 (partie d de la figure) et 5λ₀/2 (partie f de la figure) ; Les flèches indiquent la direction d'aimantation des aimants permanents,
**[****Fig. 6****]** la figure 6 illustre la distribution du champ magnétique du cinquième mode de réalisation d'onduleur (exemple d'une périodicité λ₀ de 50 mm) par passage de la périodicité λ₀ à 2λ₀, en passant le déphasage de 0 à λ₀/2 (passage de la figure 6a à 6b correspondant au passage de la figure 5a à 5b) ; la distribution du champ magnétique du sixième mode de réalisation d'onduleur (exemple d'une périodicité λ₀ de 50 mm) par passage de la périodicité λ₀ à 4λ₀, en passant le déphasage de 0 à 3λ₀/2 (passage de la figure 6c à 6d correspondant au passage de la figure 5c à 5d) ; la distribution du champ magnétique du septième mode de réalisation d'onduleur (exemple d'une périodicité λ₀ de 50 mm) par passage de la périodicité λ₀ à 6λ₀, en passant le déphasage de 0 à 5λ₀/2 (passage de la figure 6e à 6f correspondant au passage de la figure 5e à 5f),
**[****Fig. 7****]** la figure 7 est une vue de coupe de face (partie centrale b), partielle de coupe de profil (partie de gauche a correspondant à une partie de la figure 1) et de profil (partie de droite c) du premier mode de réalisation d'onduleur selon l'invention
**[****Fig. 8****]** la figure 8 est une vue de coupe de face du premier, deuxième, troisième, quatrième, cinquième, sixième ou septième mode de réalisation d'onduleur bi-périodique selon l'invention (partie de gauche a) et d'un mode de réalisation de dispositif selon l'invention (partie de droite b) à polarisation variable comprenant 2 onduleurs selon l'invention « croisés », chaque onduleur étant l'un quelconque des modes de réalisation précédemment décrit, les deux onduleurs étant de préférence un même mode de réalisation d'onduleur selon l'invention ; Les flèches à double sens indiquent le mouvement des mâchoires 5, 6 permettant l'ajustement de l'amplitude du champ magnétique. Le mouvement longitudinal des poutres n'est pas indiqué sur la figure, mais chaque poutre en (a) ou (b) peut se mouvoir dans le plan perpendiculaire à la figure.
**[****Fig. 9****]** la figure 9 illustre, sur chacune de ses deux parties a, b, c ou d, deux positions d'une variante du premier mode de réalisation d'onduleur selon l'invention, produisant un champ magnétique avec une périodicité de λ₀ (sur la partie gauche de la figure) et 3 λ₀ (sur la partie droite de la figure),
**[****Fig. 10****]** la figure 10 illustre, sur chacune de ses deux parties a, b, c ou d, deux positions d'une variante du premier mode de réalisation d'onduleur selon l'invention, produisant un champ magnétique avec une périodicité de λ₀ (sur la partie gauche de la figure) et 3 λ₀ (sur la partie droite de la figure),
**[****Fig. 11****]** la figure 11 illustre, sur chacune de ses deux parties a, b, c ou d, deux positions d'une variante du premier mode de réalisation d'onduleur selon l'invention, produisant un champ magnétique avec une périodicité de λ₀ (sur la partie gauche de la figure) et 3 λ₀ (sur la partie droite de la figure),
**[****Fig. 12****]** la figure 12 illustre, sur chacune de ses deux parties a, b, c ou d, deux positions d'une variante du premier mode de réalisation d'onduleur selon l'invention, produisant un champ magnétique avec une périodicité de λ₀ (sur la partie gauche de la figure) et 3 λ₀ (sur la partie droite de la figure),
**[****Fig. 13****]** la figure 13 illustre, sur chacune de ses deux parties a, b, c ou d, deux positions d'une variante du premier mode de réalisation d'onduleur selon l'invention, produisant un champ magnétique avec une périodicité de λ₀ (sur la partie gauche de la figure) et 3 λ₀ (sur la partie droite de la figure),
**[****Fig. 14****]** la figure 14 illustre, sur chacune de ses deux parties a, b, c ou d, deux positions d'une variante du premier mode de réalisation d'onduleur selon l'invention, produisant un champ magnétique avec une périodicité de λ₀ (sur la partie gauche de la figure) et 3 λ₀ (sur la partie droite de la figure),
**[****Fig. 15****]** la figure 15 illustre, sur chacune de ses deux parties a, b, c ou d, deux positions d'une variante du premier mode de réalisation d'onduleur selon l'invention, produisant un champ magnétique avec une périodicité de λ₀ (sur la partie gauche de la figure) et 3 λ₀ (sur la partie droite de la figure),
**[****Fig. 16****]** la figure 16 illustre, sur chacune de ses deux parties a, b, c ou d, deux positions d'une variante du premier mode de réalisation d'onduleur selon l'invention, produisant un champ magnétique avec une périodicité de λ₀ (sur la partie gauche de la figure) et 3 λ₀ (sur la partie droite de la figure), et
**[****Fig. 17****]** la figure 17 illustre deux positions d'une variante du premier mode de réalisation d'onduleur selon l'invention, produisant un champ magnétique avec une périodicité de λ₀ (sur la partie gauche de la figure) et 3 λ₀ (sur la partie droite de la figure).

Ces modes de réalisation étant nullement limitatifs, on pourra notamment considérer des variantes de l'invention ne comprenant qu'une sélection de caractéristiques décrites ou illustrées par la suite isolées des autres caractéristiques décrites ou illustrées (même si cette sélection est isolée au sein d'une phrase comprenant ces autres caractéristiques), si cette sélection de caractéristiques est suffisante pour conférer un avantage technique ou pour différencier l'invention par rapport à l'état de la technique antérieure. Cette sélection comprend au moins une caractéristique de préférence fonctionnelle sans détails structurels, et/ou avec seulement une partie des détails structurels si cette partie uniquement est suffisante pour conférer un avantage technique ou à différencier l'invention par rapport à l'état de la technique antérieure.

On remarque tout d'abord que chaque mode de réalisation d'onduleur selon l'invention décrit par la suite comprend :
- une chambre à vide s'étendant le long d'un axe longitudinal Y 7
- quatre séries 1, 2, 3, 4 d'aimants permanents installés périodiquement le long de l'axe Y, dont une première, deuxième, troisième et quatrième séries,
   ces quatre séries et la chambre à vide étant superposées (peu importe le sens de lecture vertical, horizontal, oblique, du haut vers le bas, du bas vers le haut, de gauche à droite, de droite à gauche, etc.), le long d'un axe (de préférence vertical) Z de l'onduleur perpendiculaire à l'axe longitudinal Y (7), dans l'ordre successif suivant : première série, deuxième série, chambre à vide, troisième série, quatrième série
ces quatre séries comprenant :
- la première série 1 d'aimants permanents selon une périodicité spatiale de respectivement (2n+1)λ₀ dans le cas des figures 1, 3 et 9 à 17 (ou 2nλ₀ dans le cas de la figure 5) le long de l'axe longitudinal Y (7), où n est un entier positif, chaque période de la première série comprenant N₁ aimants permanents les uns à la suite des autres le long de l'axe des Y croissants et dont l'aimantation tourne de proche en proche de 360/N₁ degrés selon un premier sens de rotation (par exemple horaire) autour d'un axe (de préférence horizontal) X de l'onduleur perpendiculaire aux axes Y et Z
- la deuxième série 2 d'aimants permanents selon une périodicité spatiale de λ₀ le long de l'axe longitudinal 7, chaque période de la deuxième série comprenant N₂ aimants permanents les uns à la suite des autres le long de l'axe des Y croissants et dont l'aimantation tourne de proche en proche de 360/N₂ degrés selon un deuxième sens de rotation autour de l'axe X) (de préférence identique au premier sens),
- la troisième série 3 d'aimants permanents selon une périodicité spatiale de λ₀ le long de l'axe longitudinal 7, chaque période de la troisième série comprenant N₃ aimants permanents les uns à la suite des autres le long de l'axe des Y croissants et dont l'aimantation tourne de proche en proche de 360/N₃ degrés selon un troisième sens de rotation (par exemple antihoraire), de préférence opposé au deuxième sens, autour de l'axe X
- la quatrième série 4 d'aimants permanents selon une périodicité spatiale de respectivement (2n+1)λ₀ dans le cas des figures 1, 3 et 9 à 17 (ou 2nλ₀ dans le cas de la figure 5) le long de l'axe longitudinal Y (7), chaque période de la quatrième série comprenant N₄ aimants permanents les uns à la suite des autres le long de l'axe des Y croissants et dont l'aimantation tourne de proche en proche de 360/N₄ degrés selon un quatrième sens de rotation, de préférence opposé au premier sens, autour de l'axe X
l'onduleur comprenant en outre des premiers moyens de déplacement motorisés agencés pour modifier le long de l'axe Y, par rapport à une position de référence le long de l'axe Y, la position relative des première et deuxième séries solidaires par rapport à la position des troisième et quatrième séries solidaires, d'une distance respectivement de (2n+1)λ₀/2 dans le cas des figures 1, 3 et 9 à 17 (ou (2n-1)λ₀/2 dans le cas de la figure 5), de sorte que l'onduleur se trouve dans une position décalée le long de l'axe Y.

n est un entier positif.

Pour chacune de ces 4 séries, les aimants de la série sont de préférence en contact les uns des autres sans matériau intermédiaire, mais dans une variante ces aimants permanents d'une série peuvent être espacés par de l'air et/ou du vide et/ou un matériau ferromagnétique et/ou un autre matériau.

Par « aimant permanent », on entend une « pièce magnétique qui conserve son aimantation après avoir été soumise à un champ magnétique »

Typiquement, chaque aimant de chaque série 1, 2, 3, 4 comprend un aimant en Samarium Cobalt (SmCos ou Sm₂Co₁₇), en Néodyme Fe Bore (NdFeB) ou en Praesidium Fer Bore (PrFeB) de forme parallélépipédique, pyramidale voire plus complexe ( voir figure 8) et de dimensions volumiques comprises typiquement entre 10 mm x 10 mm x 10 mm et 100 mm x 100 mm x 100 mm.

Les premiers moyens de déplacement motorisés sont agencés pour déplacer, le long de l'axe Y, les séries 1 et 2 et/ou les séries 3 et 4.

La position de référence correspond à la périodicité minimale λ₀ de l'onduleur selon l'invention.

La position décalée correspond à la périodicité maximale respectivement (2n+1)λ₀ dans le cas des figures 1, 3 et 9 à 17 (ou 2nλ₀ dans le cas de la figure 5) de l'onduleur selon l'invention.

Ainsi l'invention permet de répondre à la problématique de multi-périodicité, par un arrangement magnétique particulier, en combinant deux périodicités magnétiques bien distinctes et en permettant de choisir par des déplacements mécaniques soit une périodicité soit l'autre. Ce dispositif à large gamme spectrale, « onduleur bi-périodique », remplace, de fait, deux onduleurs pour n'en faire qu'un seul. Il est compact, génère une puissance limitée et met en jeu des forces magnétiques modérées.

On va tout d'abord décrire, en référence aux figures 1, 2 et 7, un premier mode de réalisation d'onduleur 101 selon l'invention.

Dans l'onduleur 101, les quatre séries comprennent :
- la première série (1) d'aimants permanents selon une périodicité spatiale de (2n+1)λ₀ le long de l'axe longitudinal Y (7), où n est un entier positif, chaque période de la première série comprenant N₁ aimants permanents les uns à la suite des autres le long de l'axe Y et dont l'aimantation tourne de proche en proche de 360/N₁ degrés selon le premier sens autour d'un axe X perpendiculaire aux axes Y et Z
- la deuxième série (2) d'aimants permanents selon une périodicité spatiale de λ₀ le long de l'axe longitudinal (7), chaque période de la deuxième série comprenant N₂ aimants permanents les uns à la suite des autres le long de l'axe Y et dont l'aimantation tourne de proche en proche de 360/N₂ degrés selon le deuxième sens autour de l'axe X
- la troisième série (3) d'aimants permanents selon une périodicité spatiale de λ₀ le long de l'axe longitudinal (7), chaque période de la troisième série comprenant N₃ aimants permanents les uns à la suite des autres le long de l'axe Y et dont l'aimantation tourne de proche en proche de 360/N₃ degrés selon le troisième sens autour de l'axe X
- la quatrième série (4) d'aimants permanents selon une périodicité spatiale de respectivement (2n+1)λ₀ le long de l'axe longitudinal Y (7), chaque période de la quatrième série comprenant N₄ aimants permanents les uns à la suite des autres le long de l'axe Y et dont l'aimantation tourne de proche en proche de 360/N₄ degrés selon le quatrième sens autour de l'axe X.
les premiers moyens de déplacement étant agencés pour modifier le long de l'axe Y, par rapport à la position de référence le long de l'axe Y, la position relative des première et deuxième séries solidaires par rapport à la position des troisième et quatrième séries solidaires, d'une distance de (2n+1)λ₀ /2, de sorte que l'onduleur se trouve dans sa position décalée le long de l'axe Y.
On remarque que N₁=N₄
On remarque que N₂=N₃
On remarque que N₁=N₂=N₃=N₄
On remarque que N₁=4
On remarque que N₂=4
N₁, N₂, N₃ et N₄ sont des entiers positifs.
N₁, N₂, N₃ et N₄ sont des nombres pairs.
N₁, N₂, N₃ et N₄ sont des multiples de quatre.

En outre, on remarque que :
N₁=N₂
N₃=N₄
N₃=4
N₄=4

La figure 1 illustre le cas n=1.

L'onduleur 101 comprend en outre des seconds moyens de déplacement motorisés agencés pour modifier, le long de l'axe Z, la position relative des première et deuxième séries solidaires par rapport à la position des troisième et quatrième séries solidaires.

Ces seconds moyens de déplacement sont agencés pour déplacer le long de l'axe Z d'un côté les première et deuxième séries d'aimants et d'un autre côté les troisième et quatrième séries d'aimants symétriquement par rapport à la chambre, de sorte que la chambre reste toujours centrée entre d'un côté les première et deuxième séries d'aimants et d'un autre côté les troisième et quatrième séries d'aimants.

Les premiers moyens de déplacement et/ou les seconds moyens de déplacement, non illustrés, comprennent typiquement :
- Pour le déplacement vertical (premier moyen), deux vis à pas inversé, installées aux extrémités du dispositif, permettant par leur rotation l'ouverture ou la fermeture de l'entrefer des mâchoire (5) et (6). Ces vis sont mues par des moteurs pas à pas ou à courant continu offrant un couple compris typiquement entre 1 N.m et 10 N.m
- Pour le mouvement longitudinal (second moyen), les poutres sont taraudées et traversée par une vis infinie, orientée dans le sens longitudinal. La rotation de la vis par une moteur pas à pas ou à courant continu provoque le déplacement longitudinal d'une poutre par rapport à l'autre.

La chambre à vide est délimitée au moins en partie par des parois 8 situées entre les deuxième 2 et troisième 3 séries, et/ou au moins en partie par des parois des deuxième 2 et troisième 3 séries.

Ces parois 8 sont typiquement en aluminium, cuivre ou acier inoxydable
L'onduleur bi-périodique 101 est basé sur la technologie à aimants permanents dont l'agencement est présenté sur la figure 1. Le dispositif magnétique est constitué des 4 séries d'aimants par période 1, 2, 3 et 4 dont l'aimantation tourne de 90° d'un aimant au suivant le long de l'axe 7 de propagation des électrons.

L'arrangement par séquence de 4 blocs des séries d'aimants 2-3 et 1-4 constitue la période λ₀ et la période 3λ₀ du dispositif. Les aimants des séries 1-2 et 3-4 sont installés respectivement sur une mâchoire supérieure 5 et une mâchoire inférieure 6. Les mâchoires 5, 6 sont agencées pour s'écarter ou se rapprocher selon l'axe Z par les seconds moyens de déplacement et peuvent être décalées mécaniquement selon l'axe 7 par les premiers moyens de déplacement. Les électrons circulent dans une chambre à vide (délimitée par les parois 8) où règne un niveau de vide poussé.

Chaque mâchoire 5, 6 est typiquement en aluminium ou en acier inoxydable.

Le mouvement vertical des mâchoires par les seconds moyens de déplacement permet de réduire (ou d'augmenter) l'amplitude du champ magnétique en écartant (ou en rapprochant) les mâchoires de l'axe 7. Pour réduire encore la distance entre mâchoires, la chambre à vide 8 peut être supprimée et les deux mâchoires peuvent être installées dans une enceinte à vide. Le gain en entrefer entre mâchoire sera égal à deux fois l'épaisseur de la chambre à vide.

Le mouvement longitudinal (de gauche à droite sur la figure 1, le long de l'axe 7) entre mâchoires 5, 6 sert à passer de la périodicité magnétique λ₀ à la périodicité 3λ₀ et vice versa en appliquant un décalage mécanique égal soit à 0 soit à 3λ₀/2.

La figure 2 présente les distributions de champ magnétique pour lesquelles la période est soit de λ₀ soit de 3λ₀.

Les aimants sont montés sur les supports 9 et 10 qui accueillent respectivement 1 aimant de la série 1 pour 3 aimants de la série 2 ou 1 aimant de la série 4 pour 3 aimants de la série 3 et sont fixés par des vis 11 au support. Toute autre solution de fixation telle que par exemple le collage ou le brasage peut être envisagée.

Chaque support 9, 10 est typiquement en aluminium ou en acier inoxydable.

Les nombreux supports individuels contenant un aimant de la série 1 et 3 aimants de la série 2 ou 1 aimant de la série 4 et 3 aimants de la série 3 peuvent aussi être remplacés par deux longues poutres identiques (une poutre supérieure et une poutre inférieure) recevant la totalité des aimants.

Le mouvement se fait verticalement selon l'axe Z par les seconds moyens de déplacement en éloignant ou en rapprochant les mâchoires 5 et 6 qui supportent chacune les supports 9 et 10 équipés de leurs aimants.

Le mouvement longitudinal selon l'axe Y est effectué par les premiers moyens de déplacement comprenant un moteur équipé d'un réducteur.

Le positionnement d'une poutre par rapport à l'autre est assuré par un codeur optique linéaire absolu de haute précision.

En résumé l'onduleur bi-périodique remplace deux onduleurs par un seul. Avec une période magnétique qui peut prendre deux valeurs, il constitue une source de rayonnement synchrotron à large gamme spectrale et de puissance modérée. On évalue actuellement qu'une réduction de puissance d'un facteur 5 à 10 peut être obtenue par comparaison avec un onduleur mono-périodique de même domaine spectral.

Chacune des première, deuxième, troisième et quatrième série comprend des aimants permanents ayant au moins une aimantation portée strictement selon l'axe Z.

Chacune des première, deuxième, troisième et quatrième série comprend aussi des aimants permanents ayant au moins une aimantation portée strictement selon l'axe Y.

L'onduleur 101 comprend, parmi la position de référence et la position décalée :
- une position (position de référence de la figure 1a) pour laquelle les aimantations selon l'axe Z des aimants, à une même position le long de l'axe Y, des deuxième et troisième séries sont de même sens, et les aimantations selon l'axe Z des aimants, à une même position le long de l'axe Y, des première et quatrième séries sont de sens opposés, et
- une autre position (position décalée de la figure 1b) pour laquelle les aimantations selon l'axe Z des aimants, à une même position le long de l'axe Y, des deuxième et troisième séries sont de sens opposés, et les aimantations selon l'axe Z des aimants, à une même position le long de l'axe Y, des première et quatrième séries sont de même sens.

Par « position d'un aimant le long de l'axe Y ou 7 », on entend la position du centre géométrique (typiquement le barycentre), vu dans la coupe transverse selon un plan (YoZ)) comprenant les axes Z et Y (et correspondant au plan de la figure 1), de cet aimant, mesuré le long de l'axe Y ou 7 (la position Y=0 pouvant par exemple être la position du centre géométrique (typiquement le barycentre) du premier aimant de la série 1 le long de Y vu dans la coupe transverse selon le plan (YoZ)) comprenant les axes Z et Y).

Typiquement, pour un aimant ayant une face plane (de préférence rectangulaire ou carrée) parallèle à Y (et X) et orientée vers la chambre 8 et ayant une longueur L le long de Y (correspondant de préférence à la longueur d'un des cotés de cette face rectangulaire ou carrée) mesurée le long de l'axe Y ou 7, on entend par « position de cet aimant le long de l'axe Y ou 7 », la position d'un point le long de l'axe Y ou 7 situé au milieu de cette longueur L de cet aimant.

Dans la position de référence de l'onduleur 101 :
- le long de l'axe Y, au moins une ou chaque position d'un aimant de la première série correspond à une position d'un aimant de la quatrième série,
- le long de l'axe Y, au moins une ou chaque position d'un aimant d'aimantation selon l'axe Z de la première série correspond à une position d'un aimant d'aimantation selon l'axe Z de la quatrième série,
- le long de l'axe Y, au moins une ou chaque position d'un aimant d'aimantation selon l'axe Y de la première série correspond à une position d'un aimant d'aimantation selon l'axe Y de la quatrième série,
- le long de l'axe Y, au moins une ou chaque position d'un aimant de la deuxième série correspond à une position d'un aimant de la troisième série,
- le long de l'axe Y, au moins une ou chaque position d'un aimant d'aimantation selon l'axe Z de la deuxième série correspond à une position d'un aimant d'aimantation selon l'axe Z de la troisième série,
- le long de l'axe Y, au moins une ou chaque position d'un aimant d'aimantation selon l'axe Y de la deuxième série correspond à une position d'un aimant d'aimantation selon l'axe Y de la troisième série.

Dans la position de référence de l'onduleur 101 :
- les aimantations selon l'axe Y des aimants des deuxième et troisième séries à une même position le long de l'axe Y sont de sens opposés,
- les aimantations selon l'axe Z des aimants des deuxième et troisième séries à une même position le long de l'axe Y sont de même sens,
- les aimantations selon l'axe Y des aimants des première et quatrième séries à une même position le long de l'axe Y sont de même sens,
- les aimantations selon l'axe Z des aimants des première et quatrième séries à une même position le long de l'axe Y sont de sens opposés.

Dans la position de référence de l'onduleur 101 :
- le long de l'axe Y, au moins une ou chaque position d'un aimant d'aimantation selon l'axe Z de la première série est centrée sur une position d'un aimant d'aimantation selon l'axe Z de la deuxième série de sens opposés, et
- le long de l'axe Y, au moins une ou chaque position d'un aimant d'aimantation selon l'axe Z de la quatrième série est centrée sur une position d'un aimant d'aimantation selon l'axe Z de la troisième série de même sens ;
- le long de l'axe Y, au moins une ou chaque position d'un aimant d'aimantation selon l'axe Y de la première série est centrée sur une position d'un aimant d'aimantation selon l'axe Y de la deuxième série respectivement de même sens, et
- le long de l'axe Y, au moins une ou chaque position d'un aimant d'aimantation selon l'axe Y de la quatrième série est centrée sur une position d'un aimant d'aimantation selon l'axe Y de la troisième série de sens opposés.

Dans la position décalée de l'onduleur 101 :
- le long de l'axe Y, au moins une ou chaque position d'un aimant d'aimantation selon l'axe Z de la deuxième série correspond à une position d'un aimant d'aimantation selon l'axe Z de la troisième série,
- le long de l'axe Y, au moins une ou chaque position d'un aimant d'aimantation selon l'axe Y de la deuxième série correspond à une position d'un aimant d'aimantation selon l'axe Y de la troisième série.

Dans la position décalée de l'onduleur 101 :
- les aimantations selon l'axe Y des aimants des deuxième et troisième séries à une même position le long de l'axe Y sont de même sens,
- les aimantations selon l'axe Z des aimants des deuxième et troisième séries à une même position le long de l'axe Y sont de sens opposés.

Dans la position décalée de l'onduleur 101 :
- le long de l'axe Y, au moins une ou chaque position d'un aimant d'aimantation selon l'axe Z de la première série correspond à une position d'un aimant d'aimantation selon l'axe Z de la quatrième série
- le long de l'axe Y, au moins une ou chaque position d'un aimant d'aimantation selon l'axe Y de la première série correspond à une position d'un aimant d'aimantation selon l'axe Y de la quatrième série.

Dans la position décalée de l'onduleur 101 :
- les aimantations selon l'axe Y des aimants des première et quatrième séries à une même position le long de l'axe Y sont de sens opposés,
- les aimantations selon l'axe Z des aimants des première et quatrième séries à une même position le long de l'axe Y sont de même sens.

On va maintenant décrire, en référence aux figures 3 et 4, un deuxième 102, troisième 103 et quatrième 104 modes de réalisation d'onduleur selon l'invention, uniquement pour ses différences par rapport au premier mode de réalisation 101.

Le concept de bi-périodicité λ₀ - 3λ₀, qui permet de passer de la périodicité λ₀ à la périodicité 3λ₀, peut être généralisé à λ₀ - (2n+1)λ₀ où n est un entier (n=0,1,2...). On pourra basculer de la période magnétique λ₀ à la période magnétique (2n+1)λ₀ en changeant le décalage longitudinal de 0 à (2n+1)λ₀ /2. L'exemple est donné pour les cas :
n=2 (figures 3a et 4a pour la position de référence et figures 3b et 4b pour la position décalée)
n=3 (figures 3c et 4c pour la position de référence et figures 3d et 4d pour la position décalée)
n=4 (figures 3e et 4e pour la position de référence et figures 3f et 4f pour la position décalée)

Le montage et la disposition des aimants sur les poutres 5 et 6 (voir dénomination de la figure 1) est illustré sur la figure 3 pour les bi-périodicités λ₀ - 5λ₀ (n=2), λ₀ - 7λ₀ (n=3) et λ₀ - 9λ₀ (n=4).

Pour ces différentes configurations de déphasage, la distribution longitudinale de champ magnétique est comme suit (Figure 4) en considérant pour l'illustration le cas où λ₀ = 50 mm.

Ce type d'assemblage se base sur la structure de Halbach à 4 aimants par période. La période magnétique est multipliée par un nombre impair uniquement.

On va maintenant décrire, en référence aux figures 5 et 6, un cinquième 105, un sixième 106, et septième 107 modes de réalisation d'onduleur selon l'invention, uniquement pour ses différences par rapport au premier mode de réalisation 101.

En utilisant le même principe que le mode de réalisation de la figure 1, il est possible de concevoir un onduleur bi-périodique qui permette de basculer de la période magnétique λ₀ à la période magnétique 2nλ₀ (n entier valant 1, 2, 3 ...) en décalant une mâchoire de (2n-1)λ₀/2 par rapport à l'autre. Néanmoins, même si le décalage de (2n-1)λ₀/2 est nécessaire pour annuler le champ magnétique à la périodicité λ₀, le champ à la périodicité 2nλ₀ n'est pas à son maximum puisque les aimantations des aimants des séries (1) et (4) sont légèrement décalées.

Les figures 5 et 6 illustrent respectivement la disposition des mâchoires et la distribution longitudinale de champ magnétique en considérant pour l'illustration le cas où λ₀ = 50 mm, pour :
n=1 (figures 5a et 6a pour la position de référence et figures 5b et 6b pour la position décalée)
n=2 (figures 5c et 6c pour la position de référence et figures 5d et 6d pour la position décalée)
n=3 (figures 5e et 6e pour la position de référence et figures 5f et 6f pour la position décalée)

Pour chaque onduleur 105, 106, 107, les quatre séries comprennent :
- la première série (1) d'aimants permanents selon une périodicité spatiale de 2nλ₀ le long de l'axe longitudinal Y (7), où n est un entier positif, chaque période de la première série comprenant N₁ aimants permanents les uns à la suite des autres le long de l'axe Y et dont l'aimantation tourne de proche en proche de 360/N₁ degrés selon le premier sens autour d'un axe X perpendiculaire aux axes Y et Z
- la deuxième série (2) d'aimants permanents selon une périodicité spatiale de λ₀ le long de l'axe longitudinal (7), chaque période de la deuxième série comprenant N₂ aimants permanents les uns à la suite des autres le long de l'axe Y et dont l'aimantation tourne de proche en proche de 360/N₂ degrés selon le deuxième sens autour de l'axe X
- la troisième série (3) d'aimants permanents selon une périodicité spatiale de λ₀ le long de l'axe longitudinal (7), chaque période de la troisième série comprenant N₃ aimants permanents les uns à la suite des autres le long de l'axe Y et dont l'aimantation tourne de proche en proche de 360/N₃ degrés selon le troisième sens autour de l'axe X
- la quatrième série (4) d'aimants permanents selon une périodicité spatiale de respectivement 2nλ₀ le long de l'axe longitudinal Y (7), chaque période de la quatrième série comprenant N₄ aimants permanents les uns à la suite des autres le long de l'axe Y et dont l'aimantation tourne de proche en proche de 360/N₄ degrés selon le quatrième sens autour de l'axe X.
les premiers moyens de déplacement étant agencés pour modifier le long de l'axe Y, par rapport à la position de référence le long de l'axe Y, la position relative des première et deuxième séries solidaires par rapport à la position des troisième et quatrième séries solidaires, d'une distance de (2n-1)λ₀/2, de sorte que l'onduleur se trouve dans sa position décalée le long de l'axe Y.

Dans la position de référence de l'onduleur 105, 106 ou 107 :
- le long de l'axe Y, au moins une ou chaque position d'un aimant d'aimantation selon l'axe Z de la première série est centrée sur une position d'un aimant d'aimantation selon l'axe Z de la deuxième série une fois sur deux de sens opposés puis de même sens,
- le long de l'axe Y, au moins une ou chaque position d'un aimant d'aimantation selon l'axe Z de la quatrième série est centrée sur une position d'un aimant d'aimantation selon l'axe Z de la troisième série respectivement une fois sur deux de sens opposés puis de même sens
- le long de l'axe Y, au moins une ou chaque position d'un aimant d'aimantation selon l'axe Y de la première série est centrée sur une position d'un aimant d'aimantation selon l'axe Z de la deuxième série,
- le long de l'axe Y, au moins une ou chaque position d'un aimant d'aimantation selon l'axe Y de la quatrième série est centrée sur une position d'un aimant d'aimantation selon l'axe Z de la troisième série.

On va maintenant décrire, en référence aux figures 9 à 16, des variantes du premier mode de réalisation 101 uniquement pour ses différences par rapport aux figures 1, 2 et 7.

Toutes ces variantes illustrent bien la grande multiplicité des modes de réalisation envisageables permettant d'obtenir les effets techniques de l'invention.

Par exemple, dans la position de référence de l'onduleur 101 en figure 9b :
- les aimantations selon l'axe Y des aimants des deuxième et troisième séries à une même position le long de l'axe Y sont de même sens,
- les aimantations selon l'axe Z des aimants des deuxième et troisième séries à une même position le long de l'axe Y sont de sens opposés,
- les aimantations selon l'axe Y des aimants des première et quatrième séries à une même position le long de l'axe Y sont de sens opposés,
- les aimantations selon l'axe Z des aimants des première et quatrième séries à une même position le long de l'axe Y sont de même sens.

Dans la position décalée de l'onduleur 101 en figure 9b :
- les aimantations selon l'axe Y des aimants des deuxième et troisième séries à une même position le long de l'axe Y sont de sens opposés,
- les aimantations selon l'axe Z des aimants des deuxième et troisième séries à une même position le long de l'axe Y sont de même sens.

Dans la position décalée de l'onduleur 101 en figure 9b :
- les aimantations selon l'axe Y des aimants des première et quatrième séries à une même position le long de l'axe Y sont de même sens,
- les aimantations selon l'axe Z des aimants des première et quatrième séries à une même position le long de l'axe Y sont de sens opposés.

Dans la position de référence de l'onduleur 101 en figure 10b :
- le long de l'axe Y, au moins une ou chaque position d'un aimant d'aimantation selon l'axe Z de la première série est centrée sur une position d'un aimant d'aimantation selon l'axe Z de la deuxième série de même sens, et
- le long de l'axe Y, au moins une ou chaque position d'un aimant d'aimantation selon l'axe Z de la quatrième série est centrée sur une position d'un aimant d'aimantation selon l'axe Z de la troisième série de sens opposés ;
- le long de l'axe Y, au moins une ou chaque position d'un aimant d'aimantation selon l'axe Y de la première série est centrée sur une position d'un aimant d'aimantation selon l'axe Y de la deuxième série de sens opposés, et
- le long de l'axe Y, au moins une ou chaque position d'un aimant d'aimantation selon l'axe Y de la quatrième série est centrée sur une position d'un aimant d'aimantation selon l'axe Y de la troisième série de même sens.

Ainsi, on peut inverser le sens des aimantations verticales et/ou horizontales, on peut inverser le premier, deuxième, troisième et/ou quatrième sens de rotation, etc.

On va maintenant décrire, en référence à la figure 17, des variantes du premier mode de réalisation 101 uniquement pour ses différences par rapport aux figures 1, 2 et 7.

En outre, pour chacun des modes de réalisation et de variantes précédemment décrit, on peut modifier N₁, N₂, N₃ et/ou N₄
On a de préférence :
N₁=N₄
N₂=N₃
N₁ , N₂ , N₃ et N₄ qui sont des entiers positifs et sont des nombres pairs.
La variante de la figure 17 illustre le cas où N₁=N₂=N₃=N₄ =6

Dans cette variante de la figure 17, chacune des première, deuxième, troisième et quatrième série comprend des aimants permanents ayant au moins une aimantation portée strictement selon l'axe Z.

Dans cette variante de la figure 17, chacune des première, deuxième, troisième et quatrième série ne comprend pas d'aimants permanents ayant au moins une aimantation portée strictement selon l'axe Y.

Dans cette variante de la figure 17, chacune des première, deuxième, troisième et quatrième série comprend des aimants permanents ayant au moins une aimantation oblique par rapport à l'axe Y et par rapport à l'axe Z.

On va maintenant décrire, en référence à la figure 8, un dispositif 1000 comprenant plusieurs onduleurs bi-périodiques croisés, chaque onduleur correspondant à l'un quelconque des modes de réalisation d'onduleur précédemment décrit, ces onduleurs étant montés à différentes positions angulaires l'un de l'autre autour de l'axe Y et centrés sur une même chambre à vide (8).

Par exemple, comme illustré en figure 8, le dispositif 1000 comprenant deux onduleurs montés à 90° l'un de l'autre autour de l'axe Y et centrés sur une même chambre à vide (8), chaque onduleur correspondant à l'un quelconque des modes de réalisation d'onduleur précédemment décrit, de sorte que :
- les axes Y des deux onduleurs sont confondus
- l'axe X du premier onduleur correspond à l'axe Z du deuxième onduleur
- l'axe Z du premier onduleur correspond à l'axe X du deuxième onduleur.

La forme trapézoïdale des supports 9 et 10 n'est qu'indicative et pourrait être rectangulaire pour recevoir des aimants 1, 2, 3 et 4 de plus grandes largeurs pour augmenter le champ magnétique.

La géométrie trapézoïdale permet néanmoins ici, grâce aux pans à 45°, d'accueillir deux autres mâchoires identiques aux mâchoires 5 et 6 équipées de leurs supports 9 et 10 et d'aimants 1, 2, 3 et 4. Ces mâchoires supplémentaires sont tournées à 90° par rapport aux mâchoires 5 et 6 et peuvent être déplacées horizontalement. Cette possibilité permet de produire un champ magnétique supplémentaire dans le plan horizontal (BH sur la figure 8), variable grâce à l'ajustement de l'écartement des mâchoires additionnelles (dans le plan du schéma de la figure 8).

L'adjonction d'un mouvement supplémentaire perpendiculaire au plan de la figure 8 donne la possibilité d'ajuster le décalage entre la composante magnétique verticale et la composante horizontale. Un tel système magnétique, formant un onduleur à polarisation variable, en plus de permettre le choix entre deux périodicités magnétiques, présente l'avantage de produire des photons de tout type de polarisation.

L'invention concerne aussi une installation tel qu'un accélérateur de particules comprenant :
- un onduleur selon l'un quelconque des modes de réalisation ou variantes tel que précédemment décrit et/ou
- un dispositif 1000 tel que précédemment décrit.

Le procédé selon l'invention mis en oeuvre par un onduleur selon l'un quelconque des modes de réalisation ou variantes tel que précédemment décrit et/ou par un dispositif 1000 tel que précédemment décrit et/ou par une installation telle que précédemment décrite comprend :
- un déplacement de tout ou partie des séries 1, 2, 3 et 4, par les premiers moyens de déplacement , de manière à modifier le long de l'axe Y, par rapport à la position de référence le long de l'axe Y, la position relative des première et deuxième séries solidaires par rapport à la position des troisième et quatrième séries solidaires, d'une distance respectivement de (2n+1)λ₀/2 dans le cas des figures 1, 3 et 9 à 17 (ou (2n-1)λ₀/2 dans le cas de la figure 5), de sorte que l'onduleur se trouve dans la position décalée le long de l'axe Y, et/ou
un déplacement de tout ou partie des séries 1, 2, 3 et 4, par les seconds moyens de déplacement, modifiant, le long de l'axe Z, la position relative des première et deuxième séries solidaires par rapport à la position des troisième et quatrième séries solidaires ; ce déplacement déplace le long de l'axe Z d'un côté les première et deuxième séries d'aimants et d'un autre côté les troisième et quatrième séries d'aimants symétriquement par rapport à la chambre, de sorte que la chambre reste toujours centrée entre d'un côté les première et deuxième séries d'aimants et d'un autre côté les troisième et quatrième séries d'aimants.

Bien sûr, l'invention n'est pas limitée aux exemples qui viennent d'être décrits et de nombreux aménagements peuvent être apportés à ces exemples sans sortir du cadre de l'invention dès lors qu'elle reste dans le périmètre des revendications.

Bien entendu, les différentes caractéristiques, formes, variantes et modes de réalisation de l'invention peuvent être associées les unes avec les autres selon diverses combinaisons.

### Documents cités :

[1] ID Workshop Proceeding (2017)-San Francisco.
[2] Shenoy, G.K., et al., J. Synchrotron Radiat., 2003, vol. 10, no. 3, p. 205.
[3] N. A. Vinokurov, O. A. Shevchenko and V. G. Tcheskidov, PRSTAB, 040701 (2011).
[4] P. Vagin et al., Synchrotron Radiation News, Vol. 31, 2018, Issue 3.

## Revendications

1. Onduleur bi-périodique, comprenant :
- une chambre à vide s'étendant le long d'un axe longitudinal Y (7)
- quatre séries (1, 2, 3, 4) d'aimants permanents installés périodiquement le long de l'axe Y, dont une première, deuxième, troisième et quatrième séries,
ces quatre séries et la chambre à vide étant superposées, le long d'un axe Z de l'onduleur perpendiculaire à l'axe longitudinal Y (7), dans l'ordre successif suivant : première série, deuxième série, chambre à vide, troisième série, quatrième série
ces quatre séries comprenant :
- la première série (1) d'aimants permanents selon une périodicité spatiale de respectivement (2n+1)λ₀ ou 2nλ₀ le long de l'axe longitudinal Y (7), où n est un entier positif, et où λ₀ est la périodicité spatiale de la deuxième série (2) le long de l'axe longitudinal (7), chaque période de la première série comprenant N₁ aimants permanents les uns à la suite des autres le long de l'axe Y et dont l'aimantation tourne de proche en proche de 360/N₁ degrés selon un premier sens autour d'un axe X de l'onduleur perpendiculaire aux axes Y et Z
- la deuxième série (2) d'aimants permanents selon une périodicité spatiale de λ₀ le long de l'axe longitudinal (7), chaque période de la deuxième série comprenant N₂ aimants permanents les uns à la suite des autres le long de l'axe Y et dont l'aimantation tourne de proche en proche de 360/N₂ degrés selon un deuxième sens autour de l'axe X
- la troisième série (3) d'aimants permanents selon une périodicité spatiale de λ₀ le long de l'axe longitudinal (7), chaque période de la troisième série comprenant N₃ aimants permanents les uns à la suite des autres le long de l'axe Y et dont l'aimantation tourne de proche en proche de 360/N₃ degrés selon un troisième sens, de préférence opposé au deuxième sens, autour de l'axe X
- la quatrième série (4) d'aimants permanents selon une périodicité spatiale de respectivement (2n+1)λ₀ ou 2nλ₀ le long de l'axe longitudinal Y (7), chaque période de la quatrième série comprenant N₄ aimants permanents les uns à la suite des autres le long de l'axe Y et dont l'aimantation tourne de proche en proche de 360/N₄ degrés selon un quatrième sens, de préférence opposé au premier sens, autour de l'axe X, **caractérisé en ce que** l'onduleur bi-périodique comprend en outre des premiers moyens de déplacement agencés pour modifier le long de l'axe Y, par rapport à une position de référence le long de l'axe Y, la position relative des première et deuxième séries solidaires par rapport à la position des troisième et quatrième séries solidaires, d'une distance respectivement de (2n+1)λ₀ /2 ou (2n-1)λ₀/2, de sorte que l'onduleur se trouve dans une position décalée le long de l'axe Y.

2. Onduleur selon la revendication 1, dans lequel chacune des première, deuxième, troisième et quatrième série comprend des aimants permanents ayant au moins une aimantation portée strictement selon l'axe Z.

3. Onduleur selon la revendication 2, comprenant en outre, parmi la position de référence et la position décalée :
- une position pour laquelle les aimantations selon l'axe Z des aimants des deuxième et troisième séries à une même position le long de l'axe Y sont de même sens, et les aimantations selon l'axe Z des aimants des première et quatrième séries à une même position le long de l'axe Y sont de sens opposés, et
- une autre position pour laquelle les aimantations selon l'axe Z des aimants des deuxième et troisième séries à une même position le long de l'axe Y sont de sens opposés, et les aimantations selon l'axe Z des aimants des première et quatrième séries à une même position le long de l'axe Y sont de même sens.

4. Onduleur selon l'une quelconque des revendications précédentes, dans lequel n=1, 2 ou 3.

5. Onduleur selon la revendication précédente, dans lequel n=1.

6. Onduleur selon l'une quelconque des revendications précédentes, dans lequel, dans la position de référence de l'onduleur :
- le long de l'axe Y, au moins une ou chaque position d'un aimant de la première série correspond à une position d'un aimant de la quatrième série, et/ou
- le long de l'axe Y, au moins une ou chaque position d'un aimant d'aimantation selon l'axe Z de la première série correspond à une position d'un aimant d'aimantation selon l'axe Z de la quatrième série, et/ou
- le long de l'axe Y, au moins une ou chaque position d'un aimant d'aimantation selon l'axe Y de la première série correspond à une position d'un aimant d'aimantation selon l'axe Y de la quatrième série, et/ou
- le long de l'axe Y, au moins une ou chaque position d'un aimant de la deuxième série correspond à une position d'un aimant de la troisième série, et/ou
- le long de l'axe Y, au moins une ou chaque position d'un aimant d'aimantation selon l'axe Z de la deuxième série correspond à une position d'un aimant d'aimantation selon l'axe Z de la troisième série, et/ou
- le long de l'axe Y, au moins une ou chaque position d'un aimant d'aimantation selon l'axe Y de la deuxième série correspond à une position d'un aimant d'aimantation selon l'axe Y de la troisième série.

7. Onduleur selon l'une quelconque des revendications précédentes, dans lequel, dans la position de référence de l'onduleur :
- les aimantations selon l'axe Y des aimants des deuxième et troisième séries à une même position le long de l'axe Y sont de sens opposés, et/ou les aimantations selon l'axe Z des aimants des deuxième et troisième séries à une même position le long de l'axe Y sont de même sens, et/ou les aimantations selon l'axe Y des aimants des première et quatrième séries à une même position le long de l'axe Y sont de même sens, et/ou les aimantations selon l'axe Z des aimants des première et quatrième séries à une même position le long de l'axe Y sont de sens opposés, ou
- les aimantations selon l'axe Y des aimants des deuxième et troisième séries à une même position le long de l'axe Y sont de même sens, et/ou les aimantations selon l'axe Z des aimants des deuxième et troisième séries à une même position le long de l'axe Y sont de sens opposés, et/ou les aimantations selon l'axe Y des aimants des première et quatrième séries à une même position le long de l'axe Y sont de sens opposés, et/ou les aimantations selon l'axe Z des aimants des première et quatrième séries à une même position le long de l'axe Y sont de même sens.

8. Onduleur selon l'une quelconque des revendications précédentes, dans lequel, dans la position décalée de l'onduleur :
- le long de l'axe Y, au moins une ou chaque position d'un aimant d'aimantation selon l'axe Z de la deuxième série correspond à une position d'un aimant d'aimantation selon l'axe Z de la troisième série, et/ou
- le long de l'axe Y, au moins une ou chaque position d'un aimant d'aimantation selon l'axe Y de la deuxième série correspond à une position d'un aimant d'aimantation selon l'axe Y de la troisième série.

9. Onduleur selon l'une quelconque des revendications précédentes, dans lequel, dans la position décalée de l'onduleur :
- les aimantations selon l'axe Y des aimants des deuxième et troisième séries à une même position le long de l'axe Y sont de même sens, et/ou les aimantations selon l'axe Z des aimants des deuxième et troisième séries à une même position le long de l'axe Y sont de sens opposés, ou
- les aimantations selon l'axe Y des aimants des deuxième et troisième séries à une même position le long de l'axe Y sont de sens opposés, et/ou les aimantations selon l'axe Z des aimants des deuxième et troisième séries à une même position le long de l'axe Y sont de même sens.

10. Onduleur selon l'une quelconque des revendications précédentes, dans lequel les quatre séries comprennent :
- la première série (1) d'aimants permanents selon une périodicité spatiale de (2n+1)λ₀ le long de l'axe longitudinal Y (7), où n est un entier positif, chaque période de la première série comprenant N₁ aimants permanents les uns à la suite des autres le long de l'axe Y et dont l'aimantation tourne de proche en proche de 360/N₁ degrés selon le premier sens autour d'un axe X perpendiculaire aux axes Y et Z
- la deuxième série (2) d'aimants permanents selon une périodicité spatiale de λ₀ le long de l'axe longitudinal (7), chaque période de la deuxième série comprenant N₂ aimants permanents les uns à la suite des autres le long de l'axe Y et dont l'aimantation tourne de proche en proche de 360/N₂ degrés selon le deuxième sens autour de l'axe X
- la troisième série (3) d'aimants permanents selon une périodicité spatiale de λ₀ le long de l'axe longitudinal (7), chaque période de la troisième série comprenant N₃ aimants permanents les uns à la suite des autres le long de l'axe Y et dont l'aimantation tourne de proche en proche de 360/N₃ degrés selon le troisième sens autour de l'axe X
- la quatrième série (4) d'aimants permanents selon une périodicité spatiale de respectivement (2n+1)λ₀ le long de l'axe longitudinal Y (7), chaque période de la quatrième série comprenant N₄ aimants permanents les uns à la suite des autres le long de l'axe Y et dont l'aimantation tourne de proche en proche de 360/N₄ degrés selon le quatrième sens autour de l'axe X.
les premiers moyens de déplacement étant agencés pour modifier le long de l'axe Y, par rapport à la position de référence le long de l'axe Y, la position relative des première et deuxième séries solidaires par rapport à la position des troisième et quatrième séries solidaires, d'une distance de (2n+1)λ₀ /2, de sorte que l'onduleur se trouve dans sa position décalée le long de l'axe Y.

11. Onduleur selon la revendication précédente, dans lequel, dans la position de référence de l'onduleur :
- le long de l'axe Y, au moins une ou chaque position d'un aimant d'aimantation selon l'axe Z de la première série est centrée sur une position d'un aimant d'aimantation selon l'axe Z de la deuxième série respectivement de sens opposés ou de même sens, et le long de l'axe Y, au moins une ou chaque position d'un aimant d'aimantation selon l'axe Z de la quatrième série est centrée sur une position d'un aimant d'aimantation selon l'axe Z de la troisième série respectivement de même sens ou de sens opposés ; et/ou
- le long de l'axe Y, au moins une ou chaque position d'un aimant d'aimantation selon l'axe Y de la première série est centrée sur une position d'un aimant d'aimantation selon l'axe Y de la deuxième série respectivement de même sens ou de sens opposés, et le long de l'axe Y, au moins une ou chaque position d'un aimant d'aimantation selon l'axe Y de la quatrième série est centrée sur une position d'un aimant d'aimantation selon l'axe Y de la troisième série respectivement de sens opposés ou de même sens.

12. Onduleur selon l'une quelconque des deux revendications précédentes, dans lequel, dans la position décalée de l'onduleur :
- le long de l'axe Y, au moins une ou chaque position d'un aimant d'aimantation selon l'axe Z de la première série correspond à une position d'un aimant d'aimantation selon l'axe Z de la quatrième série, et/ou
- le long de l'axe Y, au moins une ou chaque position d'un aimant d'aimantation selon l'axe Y de la première série correspond à une position d'un aimant d'aimantation selon l'axe Y de la quatrième série

13. Onduleur selon l'une quelconque des trois revendications précédentes, dans lequel, dans la position décalée de l'onduleur :
- les aimantations selon l'axe Y des aimants des première et quatrième séries à une même position le long de l'axe Y sont de sens opposés, et/ou les aimantations selon l'axe Z des aimants des première et quatrième séries à une même position le long de l'axe Y sont de même sens, ou
- les aimantations selon l'axe Y des aimants des première et quatrième séries à une même position le long de l'axe Y sont de même sens, et/ou les aimantations selon l'axe Z des aimants des première et quatrième séries à une même position le long de l'axe Y sont de sens opposés.

14. Onduleur selon l'une quelconque des revendications 1 à 9, dans lequel les quatre séries comprennent :
- la première série (1) d'aimants permanents selon une périodicité spatiale de 2nλ₀ le long de l'axe longitudinal Y (7), où n est un entier positif, chaque période de la première série comprenant N₁ aimants permanents les uns à la suite des autres le long de l'axe Y et dont l'aimantation tourne de proche en proche de 360/N₁ degrés selon le premier sens autour d'un axe X perpendiculaire aux axes Y et Z
- la deuxième série (2) d'aimants permanents selon une périodicité spatiale de λ₀ le long de l'axe longitudinal (7), chaque période de la deuxième série comprenant N₂ aimants permanents les uns à la suite des autres le long de l'axe Y et dont l'aimantation tourne de proche en proche de 360/N₂ degrés selon le deuxième sens autour de l'axe X
- la troisième série (3) d'aimants permanents selon une périodicité spatiale de λ₀ le long de l'axe longitudinal (7), chaque période de la troisième série comprenant N₃ aimants permanents les uns à la suite des autres le long de l'axe Y et dont l'aimantation tourne de proche en proche de 360/N₃ degrés selon le troisième sens autour de l'axe X
- la quatrième série (4) d'aimants permanents selon une périodicité spatiale de respectivement 2nλ₀ le long de l'axe longitudinal Y (7), chaque période de la quatrième série comprenant N₄ aimants permanents les uns à la suite des autres le long de l'axe Y et dont l'aimantation tourne de proche en proche de 360/N₄ degrés selon le quatrième sens autour de l'axe X.
les premiers moyens de déplacement étant agencés pour modifier le long de l'axe Y, par rapport à la position de référence le long de l'axe Y, la position relative des première et deuxième séries solidaires par rapport à la position des troisième et quatrième séries solidaires, d'une distance de (2n-1)λ₀/2, de sorte que l'onduleur se trouve dans sa position décalée le long de l'axe Y.

15. Onduleur selon la revendication précédente, dans lequel, dans la position de référence de l'onduleur :
- le long de l'axe Y, au moins une ou chaque position d'un aimant d'aimantation selon l'axe Z de la première série est centrée sur une position d'un aimant d'aimantation selon l'axe Z de la deuxième série une fois sur deux de sens opposés puis de même sens, et le long de l'axe Y, au moins une ou chaque position d'un aimant d'aimantation selon l'axe Z de la quatrième série est centrée sur une position d'un aimant d'aimantation selon l'axe Z de la troisième série une fois sur deux de sens opposés puis de même sens ; et/ou
- le long de l'axe Y, au moins une ou chaque position d'un aimant d'aimantation selon l'axe Y de la première série est centrée sur une position d'un aimant d'aimantation selon l'axe Z de la deuxième série, et le long de l'axe Y, au moins une ou chaque position d'un aimant d'aimantation selon l'axe Y de la quatrième série est centrée sur une position d'un aimant d'aimantation selon l'axe Z de la troisième série.

16. Onduleur selon l'une quelconque des revendications précédentes, comprenant en outre des seconds moyens de déplacement agencés pour modifier, le long de l'axe Z, la position relative des première et deuxième séries solidaires par rapport à la position des troisième et quatrième séries solidaires.

17. Onduleur selon l'une quelconque des revendications précédentes, dans lequel la chambre à vide est délimitée au moins en partie par des parois (8) situées entre les deuxième (2) et troisième (3) séries, et/ou au moins en partie par des parois des deuxième (2) et troisième (3) séries.

18. Onduleur selon l'une quelconque des revendications précédentes, dans lequel :
- N₁=N₄, et/ou
- N₂=N₃, et/ou
- N₁=N₂=N₃=N₄, et/ou
- N₁=4, et/ou
- N₂=4, et/ou
- N₃=4, et/ou
- N₄=4.

19. Dispositif comprenant plusieurs onduleurs selon l'une quelconque des revendications précédentes montés à différentes positions angulaires l'un de l'autre autour de l'axe Y et centrés sur une même chambre à vide (8).

20. Dispositif selon la revendication précédente, comprenant deux onduleurs selon l'une quelconque des revendications 1 à 18 montés à 90° l'un de l'autre autour de l'axe Y et centrés sur une même chambre à vide (8), de sorte que :
- les axes Y des deux onduleurs sont confondus
- l'axe X du premier onduleur correspond à l'axe Z du deuxième onduleur
- l'axe Z du premier onduleur correspond à l'axe X du deuxième onduleur

21. Installation tel qu'un accélérateur de particules comprenant un onduleur selon l'une quelconque des revendications 1 à 18 et/ou un dispositif selon l'une quelconque des revendications 19 ou 20.

22. Procédé mis en oeuvre au moyen d'un onduleur bi-périodique, ledit onduleur comprenant :
- une chambre à vide s'étendant le long d'un axe longitudinal Y (7)
- quatre séries (1, 2, 3, 4) d'aimants permanents installés périodiquement le long de l'axe Y, dont une première, deuxième, troisième et quatrième séries,
ces quatre séries et la chambre à vide étant superposées, le long d'un axe Z de l'onduleur perpendiculaire à l'axe longitudinal Y (7), dans l'ordre successif suivant : première série, deuxième série, chambre à vide, troisième série, quatrième série
ces quatre séries comprenant :
- la première série (1) d'aimants permanents selon une périodicité spatiale de respectivement (2n+1)λ₀ ou 2nλ₀ le long de l'axe longitudinal Y (7), où n est un entier positif, chaque période de la première série comprenant N₁ aimants permanents les uns à la suite des autres le long de l'axe Y et dont l'aimantation tourne de proche en proche de 360/N₁ degrés selon un premier sens autour d'un axe X de l'onduleur perpendiculaire aux axes Y et Z
- la deuxième série (2) d'aimants permanents selon une périodicité spatiale de λ₀ le long de l'axe longitudinal (7), chaque période de la deuxième série comprenant N₂ aimants permanents les uns à la suite des autres le long de l'axe Y et dont l'aimantation tourne de proche en proche de 360/N₂ degrés selon un deuxième sens autour de l'axe X
- la troisième série (3) d'aimants permanents selon une périodicité spatiale de λ₀ le long de l'axe longitudinal (7), chaque période de la troisième série comprenant N₃ aimants permanents les uns à la suite des autres le long de l'axe Y et dont l'aimantation tourne de proche en proche de 360/N₃ degrés selon un troisième sens, de préférence opposé au deuxième sens, autour de l'axe X
- la quatrième série (4) d'aimants permanents selon une périodicité spatiale de respectivement (2n+1)λ₀ ou 2nλ₀ le long de l'axe longitudinal Y (7), chaque période de la quatrième série comprenant N₄ aimants permanents les uns à la suite des autres le long de l'axe Y et dont l'aimantation tourne de proche en proche de 360/N₄ degrés selon un quatrième sens, de préférence opposé au premier sens, autour de l'axe X
ledit procédé étant **caractérisé en ce qu'**il comprend un déplacement de tout ou partie des séries (1, 2, 3, 4), par des premiers moyens de déplacement, de manière à modifier le long de l'axe Y, par rapport à une position de référence le long de l'axe Y, la position relative des première et deuxième séries solidaires par rapport à la position des troisième et quatrième séries solidaires, d'une distance respectivement de (2n+1)λ₀ /2 ou (2n-1)λ₀/2, de sorte que l'onduleur se trouve dans une position décalée le long de l'axe Y.

## Patentansprüche

1. Biperiodischer Wechselrichter, umfassend:
- eine Vakuumkammer, die sich entlang einer Längsachse Y (7) erstreckt
- vier Reihen (1, 2, 3, 4) von Permanentmagneten, die entlang der Y-Achse periodisch installiert sind, darunter eine erste, eine zweite, eine dritte und eine vierte Reihe,
wobei diese vier Reihen und die Vakuumkammer entlang einer Z-Achse des Wechselrichters, die senkrecht zu der Längsachse Y (7) verläuft, in der folgenden aufeinanderfolgenden Reihenfolge überlagert sind: erste Reihe, zweite Reihe, Vakuumkammer, dritte Reihe, vierte Reihe
diese vier Reihen umfassend:
- die erste Reihe (1) von Permanentmagneten gemäß einer räumlichen Periodizität von jeweils (2n+1)λ₀ oder 2nλ₀ entlang der Längsachse Y (7), wobei n eine positive ganze Zahl ist, und wobei λ₀ die räumliche Periodizität der zweiten Reihe (2) entlang der Längsachse (7) ist, jede Periode der ersten Reihe umfassend N₁ Permanentmagnete, die entlang der Y-Achse aufeinander folgen und deren Magnetisierung sich nach und nach um 360/N₁ Grad in einer ersten Richtung um eine X-Achse des Wechselrichters senkrecht zu der Y- und Z-Achse dreht
- die zweite Reihe (2) von Permanentmagneten gemäß einer räumlichen Periodizität von λ₀ entlang der Längsachse (7), jede Periode der zweiten Reihe umfassend N₂ Permanentmagnete, die entlang der Y-Achse aufeinander folgen und deren Magnetisierung sich nach und nach um 360/N₂ Grad in einer zweiten Richtung um die X-Achse dreht
- die dritte Reihe (3) von Permanentmagneten gemäß einer räumlichen Periodizität von λ₀ entlang der Längsachse (7), jede Periode der dritten Reihe umfassend N₃ Permanentmagnete, die entlang der Y-Achse aufeinander folgen und deren Magnetisierung sich nach und nach um 360/N₃ Grad in einer dritten Richtung, vorzugsweise entgegengesetzt zu der zweiten Richtung, um die X-Achse dreht
- die vierte Reihe (4) von Permanentmagneten gemäß einer räumlichen Periodizität von jeweils (2n+1)λ₀ oder 2nλ₀ entlang der Längsachse Y (7), jede Periode der vierten Reihe umfassend N₄ Permanentmagnete, die entlang der Y-Achse aufeinander folgen und deren Magnetisierung sich nach und nach um 360/N₄ Grad in einer vierten Richtung, vorzugsweise entgegengesetzt zu der ersten Richtung, um die X-Achse dreht, **dadurch gekennzeichnet, dass** der biperiodische Wechselrichter ferner erste Bewegungsmittel umfasst, die zum Modifizieren entlang der Y-Achse, in Bezug auf eine Referenzposition entlang der Y-Achse, der relativen Position der ersten und der zweiten fest verbundenen Reihe in Bezug auf die Position der dritten und der vierten fest verbundenen Reihe um einen Abstand von jeweils (2n+1)λ₀/2 oder (2n-1)λ₀/2 angeordnet ist, sodass sich der Wechselrichter in einer verschobenen Position entlang der Y-Achse befindet.

2. Wechselrichter nach Anspruch 1, wobei jede der ersten, der zweiten, der dritten und der vierten Reihe Permanentmagnete umfasst, die mindestens eine Magnetisierung aufweisen, die strikt gemäß der Z-Achse getragen wird.

3. Wechselrichter nach Anspruch 2, umfassend ferner, inmitten der Referenzposition und der verschobenen Position:
- eine Position, bei der die Magnetisierungen gemäß der Z-Achse der Magnete der zweiten und der dritten Reihe an einer gleichen Position entlang der Y-Achse in die gleiche Richtung sind und die Magnetisierungen gemäß der Z-Achse der Magnete der ersten und der vierten Reihe an einer gleichen Position entlang der Y-Achse in entgegengesetzte Richtungen sind, und
- eine andere Position, bei der die Magnetisierungen gemäß der Z-Achse der Magnete der zweiten und der dritten Reihe an einer gleichen Position entlang der Y-Achse in entgegengesetzte Richtungen sind und die Magnetisierungen gemäß der Z-Achse der Magnete der ersten und der vierten Reihe an einer gleichen Position entlang der Y-Achse in die gleiche Richtung sind.

4. Wechselrichter nach einem der vorstehenden Ansprüche, wobei n = 1, 2 oder 3.

5. Wechselrichter nach dem vorstehenden Anspruch, wobei n = 1.

6. Wechselrichter nach einem der vorstehenden Ansprüche, wobei in der Referenzposition des Wechselrichters:
- entlang der Y-Achse mindestens eine oder jede Position eines Magneten der ersten Reihe einer Position eines Magneten der vierten Reihe entspricht, und/oder
- entlang der Y-Achse mindestens eine oder jede Position eines Magneten mit Magnetisierung gemäß der Z-Achse der ersten Reihe einer Position eines Magneten mit Magnetisierung gemäß der Z-Achse der vierten Reihe entspricht, und/oder
- entlang der Y-Achse mindestens eine oder jede Position eines Magneten mit Magnetisierung gemäß der Y-Achse der ersten Reihe einer Position eines Magneten mit Magnetisierung gemäß der Y-Achse der vierten Reihe entspricht, und/oder
- entlang der Y-Achse mindestens eine oder jede Position eines Magneten der zweiten Reihe einer Position eines Magneten der dritten Reihe entspricht, und/oder
- entlang der Y-Achse mindestens eine oder jede Position eines Magneten mit Magnetisierung gemäß der Z-Achse der zweiten Reihe einer Position eines Magneten mit Magnetisierung gemäß der Z-Achse der dritten Reihe entspricht, und/oder
- entlang der Y-Achse mindestens eine oder jede Position eines Magneten mit Magnetisierung gemäß der Y-Achse der zweiten Reihe einer Position eines Magneten mit Magnetisierung gemäß der Y-Achse der dritten Reihe entspricht.

7. Wechselrichter nach einem der vorstehenden Ansprüche, wobei in der Referenzposition des Wechselrichters:
- die Magnetisierungen gemäß der Y-Achse der Magnete der zweiten und der dritten Reihe an einer gleichen Position entlang der Y-Achse in entgegengesetzte Richtungen sind, und/oder die Magnetisierungen gemäß der Z-Achse der Magnete der zweiten und der dritten Reihe an einer gleichen Position entlang der Y-Achse in die gleiche Richtung sind, und/oder die Magnetisierungen gemäß der Y-Achse der Magnete der ersten und der vierten Reihe an einer gleichen Position entlang der Y-Achse in die gleiche Richtung sind und/oder die Magnetisierungen gemäß der Z-Achse der Magnete der ersten und der vierten Reihe an einer gleichen Position entlang der Y-Achse in entgegengesetzte Richtungen sind, oder
- die Magnetisierungen gemäß der Y-Achse der Magnete der zweiten und der dritten Reihe an einer gleichen Position entlang der Y-Achse in die gleiche Richtung sind, und/oder die Magnetisierungen gemäß der Z-Achse der Magnete der zweiten und der dritten Reihe an einer gleichen Position entlang der Y-Achse in entgegengesetzte Richtungen sind, und/oder die Magnetisierungen gemäß der Y-Achse der Magnete der ersten und der vierten Reihe an einer gleichen Position entlang der Y-Achse in entgegengesetzte Richtungen sind, und/oder die Magnetisierungen gemäß der Z-Achse der Magnete der ersten und der vierten Reihe an einer gleichen Position entlang der Y-Achse in die gleiche Richtung sind.

8. Wechselrichter nach einem der vorstehenden Ansprüche, wobei in der verschobenen Position des Wechselrichters:
- entlang der Y-Achse mindestens eine oder jede Position eines Magneten mit Magnetisierung gemäß der Z-Achse der zweiten Reihe einer Position eines Magneten mit Magnetisierung gemäß der Z-Achse der dritten Reihe entspricht, und/oder
- entlang der Y-Achse mindestens eine oder jede Position eines Magneten mit Magnetisierung gemäß der Y-Achse der zweiten Reihe einer Position eines Magneten mit Magnetisierung gemäß der Y-Achse der dritten Reihe entspricht.

9. Wechselrichter nach einem der vorstehenden Ansprüche, wobei in der verschobenen Position des Wechselrichters:
- die Magnetisierungen gemäß der Y-Achse der Magnete der zweiten und der dritten Reihe an einer gleichen Position entlang der Y-Achse in die gleiche Richtung sind und/oder die Magnetisierungen gemäß der Z-Achse der Magnete der zweiten und der dritten Reihe an einer gleichen Position entlang der Y-Achse in entgegengesetzte Richtungen sind, oder
- die Magnetisierungen gemäß der Y-Achse der Magnete der zweiten und dritten Reihe an einer gleichen Position entlang der Y-Achse in entgegengesetzte Richtungen sind und/oder die Magnetisierungen gemäß der Z-Achse der Magnete der zweiten und der dritten Reihe an einer gleichen Position entlang der Y-Achse in die gleiche Richtung sind.

10. Wechselrichter nach einem der vorstehenden Ansprüche, wobei die vier Reihen umfassen:
- die erste Reihe (1) von Permanentmagneten gemäß einer räumlichen Periodizität von (2n+1)λ₀ entlang der Längsachse Y (7), wobei n eine positive ganze Zahl ist, jede Periode der ersten Reihe umfassend N₁ Permanentmagnete, die entlang der Y-Achse aufeinander folgen und deren Magnetisierung sich nach und nach um 360/N₁ Grad in der ersten Richtung um eine X-Achse senkrecht zu der Y- und der Z-Achse dreht
- die zweite Reihe (2) von Permanentmagneten gemäß einer räumlichen Periodizität von λ₀ entlang der Längsachse (7), jede Periode der zweiten Reihe umfassend N₂ Permanentmagnete, die entlang der Y-Achse aufeinander folgen und deren Magnetisierung sich nach und nach um 360/N₂ Grad in der zweiten Richtung um die X-Achse dreht
- die dritte Reihe (3) von Permanentmagneten gemäß einer räumlichen Periodizität von λ₀ entlang der Längsachse (7), jede Periode der dritten Reihe umfassend N₃ Permanentmagnete, die entlang der Y-Achse aufeinander folgen und deren Magnetisierung sich nach und nach um 360/N₃ Grad in der dritten Richtung um die X-Achse dreht
- die vierte Reihe (4) von Permanentmagneten gemäß einer räumlichen Periodizität von jeweils (2n+1)λ₀ entlang der Längsachse Y (7), jede Periode der vierten Reihe umfassend N₄ Permanentmagnete, die entlang der Y-Achse aufeinander folgen und deren Magnetisierung sich nach und nach um 360/N₄ Grad in der vierten Richtung um die X-Achse dreht
wobei die ersten Bewegungsmittel zum Modifizieren entlang der Y-Achse, in Bezug auf die Referenzposition entlang der Y-Achse, der relativen Position der ersten und der zweiten fest verbundenen Reihe in Bezug auf die Position der dritten und der vierten fest verbundenen Reihe um einen Abstand von (2n+1)λ₀/2 angeordnet sind, sodass sich der Wechselrichter in seiner verschobenen Position entlang der Y-Achse befindet.

11. Wechselrichter nach dem vorstehenden Anspruch, wobei in der Referenzposition des Wechselrichters:
- entlang der Y-Achse mindestens eine oder jede Position eines Magneten mit Magnetisierung gemäß der Z-Achse der ersten Reihe auf eine Position eines Magneten mit Magnetisierung gemäß der Z-Achse der zweiten Reihe mit jeweils entgegengesetzten oder gleichen Richtungen zentriert ist, und entlang der Y-Achse mindestens eine oder jede Position eines Magneten mit Magnetisierung gemäß der Z-Achse der vierten Reihe auf eine Position eines Magneten mit Magnetisierung gemäß der Z-Achse der dritten Reihe mit jeweils gleichen oder entgegengesetzten Richtungen zentriert ist; und/oder
- entlang der Y-Achse mindestens eine oder jede Position eines Magneten mit Magnetisierung gemäß der Y-Achse der ersten Reihe auf eine Position eines Magneten mit Magnetisierung gemäß der Y-Achse der zweiten Reihe mit jeweils gleichen oder entgegengesetzten Richtungen zentriert ist, und entlang der Y-Achse mindestens eine oder jede Position eines Magneten mit Magnetisierung gemäß der Y-Achse der vierten Reihe auf eine Position eines Magneten mit Magnetisierung gemäß der Y-Achse der dritten Reihe mit jeweils entgegengesetzten oder gleichen Richtungen zentriert ist.

12. Wechselrichter nach einem der zwei vorstehenden Ansprüche,
wobei in der verschobenen Position des Wechselrichters:
- entlang der Y-Achse mindestens eine oder jede Position eines Magneten mit Magnetisierung gemäß der Z-Achse der ersten Reihe einer Position eines Magneten mit Magnetisierung gemäß der Z-Achse der vierten Reihe entspricht, und/oder
- entlang der Y-Achse mindestens eine oder jede Position eines Magneten mit Magnetisierung gemäß der Y-Achse der ersten Reihe einer Position eines Magneten mit Magnetisierung gemäß der Y-Achse der vierten Reihe entspricht.

13. Wechselrichter nach einem der drei vorstehenden Ansprüche, wobei in der verschobenen Position des Wechselrichters:
- die Magnetisierungen gemäß der Y-Achse der Magnete der ersten und der vierten Reihe an einer gleichen Position entlang der Y-Achse in entgegengesetzte Richtungen sind und/oder die Magnetisierungen gemäß der Z-Achse der Magnete der ersten und der vierten Reihe an einer gleichen Position entlang der Y-Achse in die gleiche Richtung sind, oder
- die Magnetisierungen gemäß der Y-Achse der Magnete der ersten und der vierten Reihe an einer gleichen Position entlang der Y-Achse in die gleiche Richtung sind und/oder die Magnetisierungen gemäß der Z-Achse der Magnete der ersten und der vierten Reihe an einer gleichen Position entlang der Y-Achse in entgegengesetzte Richtungen sind.

14. Wechselrichter nach einem der Ansprüche 1 bis 9, wobei die vier Reihen umfassen:
- die erste Reihe (1) von Permanentmagneten gemäß einer räumlichen Periodizität von 2nλ₀ entlang der Längsachse Y (7), wobei n eine positive ganze Zahl ist, jede Periode der ersten Reihe umfassend N₁ Permanentmagnete, die entlang der Y-Achse aufeinander folgen und deren Magnetisierung sich nach und nach um 360/N₁ Grad in der ersten Richtung um eine X-Achse senkrecht zu der Y- und der Z-Achse dreht
- die zweite Reihe (2) von Permanentmagneten gemäß einer räumlichen Periodizität von λ₀ entlang der Längsachse (7), jede Periode der zweiten Reihe umfassend N₂ Permanentmagnete, die entlang der Y-Achse aufeinander folgen und deren Magnetisierung sich nach und nach um 360/N₂ Grad in der zweiten Richtung um die X-Achse dreht
- die dritte Reihe (3) von Permanentmagneten gemäß einer räumlichen Periodizität von λ₀ entlang der Längsachse (7), jede Periode der dritten Reihe umfassend N₃ Permanentmagnete, die entlang der Y-Achse aufeinander folgen und deren Magnetisierung sich nach und nach um 360/N₃ Grad in der dritten Richtung um die X-Achse dreht
- die vierte Reihe (4) von Permanentmagneten gemäß einer räumlichen Periodizität von jeweils 2nλ₀ entlang der Längsachse Y (7), jede Periode der vierten Reihe umfassend N₄ Permanentmagnete, die entlang der Achse Y aufeinander folgend und deren Magnetisierung sich nach und nach um 360/N₄ Grad in der vierten Richtung um die Achse X dreht, wobei die ersten Bewegungsmittel zum Modifizieren entlang der Y-Achse, in Bezug auf die Referenzposition entlang der Y-Achse, der relativen Position der ersten und der zweiten fest verbundenen Reihe in Bezug auf die Position der dritten und der vierten fest verbundenen Reihe um einen Abstand von (2n-1)λ/2 angeordnet ist, sodass sich der Wechselrichter in seiner verschobenen Position entlang der Y-Achse befindet.

15. Wechselrichter nach dem vorstehenden Anspruch, wobei in der Referenzposition des Wechselrichters:
- entlang der Y-Achse mindestens eine oder jede Position eines Magneten mit Magnetisierung gemäß der Z-Achse der ersten Reihe auf eine Position eines Magneten mit Magnetisierung gemäß der Z-Achse der zweiten Reihe zentriert ist, jedes zweite Mal in entgegengesetzten Richtungen, dann in gleicher Richtung, und entlang der Y-Achse mindestens eine oder jede Position eines Magneten mit Magnetisierung gemäß der Z-Achse der vierten Reihe auf eine Position eines Magneten mit Magnetisierung gemäß der Z-Achse der dritten Reihe zentriert ist, jedes zweite Mal in entgegengesetzte Richtungen, dann in der gleichen Richtung; und/oder
- entlang der Y-Achse mindestens eine oder jede Position eines Magneten mit Magnetisierung gemäß der Y-Achse der ersten Reihe auf eine Position eines Magneten mit Magnetisierung gemäß der Z-Achse der zweiten Reihe zentriert ist, und entlang der Y-Achse mindestens eine oder jede Position eines Magneten mit Magnetisierung gemäß der Y-Achse der vierten Reihe auf eine Position eines Magneten mit Magnetisierung gemäß der Z-Achse der dritten Reihe zentriert ist.

16. Wechselrichter nach einem der vorstehenden Ansprüche, umfassend ferner zweite Bewegungsmittel, die zum Modifizieren, entlang der Z-Achse, der relativen Position der ersten und der zweiten fest verbundenen Reihe in Bezug auf die Position der dritten und der vierten fest verbundenen Reihe angeordnet ist.

17. Wechselrichter nach einem der vorstehenden Ansprüche, wobei die Vakuumkammer mindestens teilweise durch Wände (8), die zwischen der zweiten (2) und der dritten (3) Reihe liegen, und/oder mindestens teilweise durch Wände der zweiten (2) und der dritten (3) Reihe begrenzt ist.

18. Wechselrichter nach einem der vorstehenden Ansprüche, wobei:
- N₁ = N₄, und/oder
- N₂ = N₃, und/oder
- N₁ = N₂ = N₃ = N₄, und/oder
- N₁ = 4, und/oder
- N₂ = 4, und/oder
- N₃ = 4, und/oder
- N₄ =4.

19. Vorrichtung, umfassend mehrere Wechselrichter nach einem der vorstehenden Ansprüche, die in verschiedenen Winkelpositionen zueinander um die Y-Achse montiert sind und auf eine gleiche Vakuumkammer (8) zentriert sind.

20. Vorrichtung nach dem vorstehenden Anspruch, umfassend zwei Wechselrichter nach einem der Ansprüche 1 bis 18, die in einem Winkel von 90° zueinander um die Y-Achse montiert sind und auf eine gleiche Vakuumkammer (8) zentriert sind, sodass:
- die Y-Achsen der zwei Wechselrichter zusammenfallen
- die X-Achse des ersten Wechselrichters der Z-Achse des zweiten Wechselrichters entspricht
- die Z-Achse des ersten Wechselrichters der X-Achse des zweiten Wechselrichters entspricht.

21. Anlage wie zum Beispiel ein Teilchenbeschleuniger, umfassend einen Wechselrichter nach einem der Ansprüche 1 bis 18 und/oder eine Vorrichtung nach einem der Ansprüche 19 oder 20.

22. Verfahren, das mittels eines biperiodischen Wechselrichters implementiert wird, der Wechselrichter umfassend:
- eine Vakuumkammer, die sich entlang einer Längsachse Y (7) erstreckt
- vier Reihen (1, 2, 3, 4) von Permanentmagneten, die entlang der Y-Achse periodisch installiert sind, darunter eine erste, eine zweite, eine dritte und eine vierte Reihe,
wobei diese vier Reihen und die Vakuumkammer entlang einer Z-Achse des Wechselrichters, die senkrecht zu der Längsachse Y (7) verläuft, in der folgenden aufeinanderfolgenden Reihenfolge überlagert sind: erste Reihe, zweite Reihe, Vakuumkammer, dritte Reihe, vierte Reihe, diese vier Reihen umfassend:
- die erste Reihe (1) von Permanentmagneten gemäß einer räumlichen Periodizität von jeweils (2n+1)λ₀ oder 2nλ₀ entlang der Längsachse Y (7), wobei n eine positive ganze Zahl ist, jede Periode der ersten Reihe umfassend N₁ Permanentmagnete, die entlang der Y-Achse aufeinander folgen und deren Magnetisierung sich nach und nach um 360/N₁ Grad in einer ersten Richtung um eine X-Achse des Wechselrichters senkrecht zu der Y- und der Z-Achse dreht
- die zweite Reihe (2) von Permanentmagneten gemäß einer räumlichen Periodizität von λ₀ entlang der Längsachse (7), jede Periode der zweiten Reihe umfassend N₂ Permanentmagnete, die entlang der Y-Achse aufeinander folgen und deren Magnetisierung sich nach und nach um 360/N₂ Grad in einer zweiten Richtung um die X-Achse dreht
- die dritte Reihe (3) von Permanentmagneten gemäß einer räumlichen Periodizität von λ₀ entlang der Längsachse (7), jede Periode der dritten Reihe umfassend N₃ Permanentmagnete, die entlang der Y-Achse aufeinander folgen und deren Magnetisierung sich nach und nach um 360/N₃ Grad in einer dritten Richtung, vorzugsweise entgegengesetzt zu der zweiten Richtung, um die X-Achse dreht
- die vierte Reihe (4) von Permanentmagneten gemäß einer räumlichen Periodizität von jeweils (2n+1)λ₀ oder 2nλ₀ entlang der Längsachse Y (7), jede Periode der vierten Reihe umfassend N₄ Permanentmagnete, die entlang der Y-Achse aufeinander folgen und deren Magnetisierung sich nach und nach um 360/N₄ Grad in einer vierten Richtung, die vorzugsweise der ersten Richtung entgegengesetzt ist, um die X-Achse dreht
wobei das Verfahren **dadurch gekennzeichnet ist, dass** es eine Bewegung aller oder eines Teils der Reihen (1, 2, 3, 4) durch die ersten Bewegungsmittel umfasst, um entlang der Y-Achse, in Bezug auf eine Referenzposition entlang der Y-Achse, die relative Position der ersten und der zweiten fest verbundenen Reihen in Bezug auf die Position der dritten und vierten fest verbundenen Reihen um einen Abstand von jeweils (2n+1)λ₀/2 oder (2n-1)λ₀/2 zu modifizieren, sodass sich der Wechselrichter in einer verschobenen Position entlang der Y-Achse befindet.

## Claims

1. Two-period undulator, comprising:
- a vacuum chamber extending along a longitudinal axis Y (7)
- four series (1, 2, 3, 4) of permanent magnets installed at regular intervals along the axis Y, including a first, second, third and fourth series, these four series and the vacuum chamber being superposed, along an axis Z of the undulator perpendicular to the longitudinal axis Y (7), in the following successive order: first series, second series, vacuum chamber, third series, fourth series
these four series comprising:
- the first series (1) of permanent magnets according to a spatial periodicity respectively of (2n+1)λ₀ or 2nλ₀ along the longitudinal axis Y (7), where n is a positive integer, and where λ₀ is the spatial periodicity of the second series (2) along the longitudinal axis (7), each period of the first series comprising N₁ permanent magnets successively along the axis Y, the magnetization of which rotates stepwise by 360/N₁ degrees in a first direction about an axis X of the undulator perpendicular to the axes Y and Z
- the second series (2) of permanent magnets according to a spatial periodicity of λ₀ along the longitudinal axis (7), each period of the second series comprising N₂ permanent magnets successively along the axis Y, the magnetization of which rotates stepwise by 360/N₂ degrees in a second direction about the axis X
- the third series (3) of permanent magnets according to a spatial periodicity of λ₀ along the longitudinal axis (7), each period of the third series comprising N₃ permanent magnets successively along the axis Y, the magnetization of which rotates stepwise by 360/N₃ degrees in a third direction, preferably opposite to the second direction, about the axis X
- the fourth series (4) of permanent magnets according to a spatial periodicity respectively of (2n+1)λ₀ or 2nλ₀ along the longitudinal axis Y (7), each period of the fourth series comprising N₄ permanent magnets successively along the axis Y, the magnetization of which rotates stepwise by 360/N₄ degrees in a fourth direction, preferably opposite to the first direction, about the axis X
**characterized in that** the two-period undulator also comprises first displacement means arranged to alter along the axis Y, with respect to a reference position along the axis Y, the relative position of the first and second series jointly with respect to the position of the third and fourth series jointly, by a distance respectively of (2n+1)λ₀/2 or (2n-1)λ₀/2, such that the undulator is located in an offset position along the axis Y.

2. Undulator according to claim 1, in which each of the first, second, third and fourth series comprises permanent magnets having at least one magnetization directed strictly along the axis Z.

3. Undulator according to claim 2, further comprising, between the reference position and the offset position:
- a position for which the magnetizations along the axis Z of the magnets of the second and third series at one and the same position along the axis Y are in the same direction, and the magnetizations along the axis Z of the magnets of the first and fourth series at one and the same position along the axis Y are in opposite directions, and
- another position for which the magnetizations along the axis Z of the magnets of the second and third series at one and the same position along the axis Y are in opposite directions, and the magnetizations along the axis Z of the magnets of the first and fourth series at one and the same position along the axis Y are in the same direction.

4. Undulator according to any one of the preceding claims, in which n=1, 2 or 3.

5. Undulator according to the preceding claim, in which n=1.

6. Undulator according to any one of the preceding claims, in which, in the reference position of the undulator:
- along the axis Y, at least one or each position of a magnet of the first series corresponds to a position of a magnet of the fourth series, and/or
- along the axis Y, at least one or each position of a magnet with magnetization along the axis Z of the first series corresponds to a position of a magnet with magnetization along the axis Z of the fourth series, and/or
- along the axis Y, at least one or each position of a magnet with magnetization along the axis Y of the first series corresponds to a position of a magnet with magnetization along the axis Y of the fourth series, and/or
- along the axis Y, at least one or each position of a magnet of the second series corresponds to a position of a magnet of the third series, and/or
- along the axis Y, at least one or each position of a magnet with magnetization along the axis Z of the second series corresponds to a position of a magnet with magnetization along the axis Z of the third series, and/or
- along the axis Y, at least one or each position of a magnet with magnetization along the axis Y of the second series corresponds to a position of a magnet with magnetization along the axis Y of the third series.

7. Undulator according to any one of the preceding claims, in which, in the reference position of the undulator:
- the magnetizations along the axis Y of the magnets of the second and third series at one and the same position along the axis Y are in opposite directions, and/or the magnetizations along the axis Z of the magnets of the second and third series at one and the same position along the axis Y are in the same direction, and/or the magnetizations along the axis Y of the magnets of the first and fourth series at one and the same position along the axis Y are in the same direction, and/or the magnetizations along the axis Z of the magnets of the first and fourth series at one and the same position along the axis Y are in opposite directions, or
- the magnetizations along the axis Y of the magnets of the second and third series at one and the same position along the axis Y are in the same direction, and/or the magnetizations along the axis Z of the magnets of the second and third series at one and the same position along the axis Y are in opposite directions, and/or the magnetizations along the axis Y of the magnets of the first and fourth series at one and the same position along the axis Y are in opposite directions, and/or the magnetizations along the axis Z of the magnets of the first and fourth series at one and the same position along the axis Y are in the same direction.

8. Undulator according to any one of the preceding claims, in which, in the offset position of the undulator:
- along the axis Y, at least one or each position of a magnet with magnetization along the axis Z of the second series corresponds to a position of a magnet with magnetization along the axis Z of the third series, and/or
- along the axis Y, at least one or each position of a magnet with magnetization along the axis Y of the second series corresponds to a position of a magnet with magnetization along the axis Y of the third series.

9. Undulator according to any one of the preceding claims, in which, in the offset position of the undulator:
- the magnetizations along the axis Y of the magnets of the second and third series at one and the same position along the axis Y are in the same direction, and/or the magnetizations along the axis Z of the magnets of the second and third series at one and the same position along the axis Y are in opposite directions, or
- the magnetizations along the axis Y of the magnets of the second and third series at one and the same position along the axis Y are in opposite directions, and/or the magnetizations along the axis Z of the magnets of the second and third series at one and the same position along the axis Y are in the same direction.

10. Undulator according to any one of the preceding claims, in which the four series comprise:
- the first series (1) of permanent magnets according to a spatial periodicity of (2n+1)λ₀ along the longitudinal axis Y (7), where n is a positive integer, each period of the first series comprising N₁ permanent magnets successively along the axis Y, the magnetization of which rotates stepwise by 360/N₁ degrees in the first direction about an axis X perpendicular to the axes Y and Z
- the second series (2) of permanent magnets according to a spatial periodicity of λ₀ along the longitudinal axis (7), each period of the second series comprising N₂ permanent magnets successively along the axis Y, the magnetization of which rotates stepwise by 360/N₂ degrees in the second direction about the axis X
- the third series (3) of permanent magnets according to a spatial periodicity of λ₀ along the longitudinal axis (7), each period of the third series comprising N₃ permanent magnets successively along the axis Y, the magnetization of which rotates stepwise by 360/N₃ degrees in the third direction about the axis X
- the fourth series (4) of permanent magnets according to a spatial periodicity respectively of (2n+1)λ₀ along the longitudinal axis Y (7), each period of the fourth series comprising N₄ permanent magnets successively along the axis Y, the magnetization of which rotates stepwise by 360/N₄ degrees in the fourth direction about the axis X
the first displacement means being arranged to alter along the axis Y, with respect to the reference position along the axis Y, the relative position of the first and second series jointly with respect to the position of the third and fourth series jointly, by a distance of (2n+1)λ₀/2, such that the undulator is located in its offset position along the axis Y.

11. Undulator according to the preceding claim, in which, in the reference position of the undulator:
- along the axis Y, at least one or each position of a magnet with magnetization along the axis Z of the first series is centred on a position of a magnet with magnetization along the axis Z of the second series respectively in opposite directions or in the same direction, and along the axis Y, at least one or each position of a magnet with magnetization along the axis Z of the fourth series is centred on a position of a magnet with magnetization along the axis Z of the third series respectively in the same direction or in opposite directions; and/or
- along the axis Y, at least one or each position of a magnet with magnetization along the axis Y of the first series is centred on a position of a magnet with magnetization along the axis Y of the second series respectively in the same direction or in opposite directions, and along the axis Y, at least one or each position of a magnet with magnetization along the axis Y of the fourth series is centred on a position of a magnet with magnetization along the axis Y of the third series respectively in opposite directions or in the same direction.

12. Undulator according to any one of the two preceding claims, in which, in the offset position of the undulator:
- along the axis Y, at least one or each position of a magnet with magnetization along the axis Z of the first series corresponds to a position of a magnet with magnetization along the axis Z of the fourth series, and/or
- along the axis Y, at least one or each position of a magnet with magnetization along the axis Y of the first series corresponds to a position of a magnet with magnetization along the axis Y of the fourth series.

13. Undulator according to any one of the three preceding claims, in which, in the offset position of the undulator:
- the magnetizations along the axis Y of the magnets of the first and fourth series at one and the same position along the axis Y are in opposite directions, and/or the magnetizations along the axis Z of the magnets of the first and fourth series at one and the same position along the axis Y are in the same direction, or
- the magnetizations along the axis Y of the magnets of the first and fourth series at one and the same position along the axis Y are in the same direction, and/or the magnetizations along the axis Z of the magnets of the first and fourth series at one and the same position along the axis Y are in opposite directions.

14. Undulator according to any one of claims 1 to 9, in which t the four series comprise:
- the first series (1) of permanent magnets according to a spatial periodicity of 2nλ₀ along the longitudinal axis Y (7), where n is a positive integer, each period of the first series comprising N₁ permanent magnets successively along the axis Y, the magnetization of which rotates stepwise by 360/N₁ degrees in the first direction about an axis X perpendicular to the axes Y and Z
- the second series (2) of permanent magnets according to a spatial periodicity of λ₀ along the longitudinal axis (7), each period of the second series comprising N₂ permanent magnets successively along the axis Y, the magnetization of which rotates stepwise by 360/N₂ degrees in the second direction about the axis X
- the third series (3) of permanent magnets according to a spatial periodicity of λ₀ along the longitudinal axis (7), each period of the third series comprising N₃ permanent magnets successively along the axis Y, the magnetization of which rotates stepwise by 360/N₃ degrees in a third direction about the axis X
- the fourth series (4) of permanent magnets according to a spatial periodicity respectively of 2nλ₀ along the longitudinal axis Y (7), each period of the fourth series comprising N₄ permanent magnets successively along the axis Y, the magnetization of which rotates stepwise by 360/N₄ degrees in a fourth direction about the axis X
the first displacement means being arranged to alter along the axis Y, with respect to the reference position along the axis Y, the relative position of the first and second series jointly with respect to the position of the third and fourth series jointly, by a distance of (2n-1)λ₀/2, such that the undulator is located in its offset position along the axis Y.

15. Undulator according to the preceding claim, in which, in the reference position of the undulator:
- along the axis Y, at least one or each position of a magnet with magnetization along the axis Z of the first series is centred on a position of a magnet with magnetization along the axis Z of the second series one time out of two in opposite directions then in the same direction, and along the axis Y, at least one or each position of a magnet with magnetization along the axis Z of the fourth series is centred on a position of a magnet with magnetization along the axis Z of the third series one time out of two in opposite directions then in the same direction; and/or
- along the axis Y, at least one or each position of a magnet with magnetization along the axis Y of the first series is centred on a position of a magnet with magnetization along the axis Z of the second series, and along the axis Y, at least one or each position of a magnet with magnetization along the axis Y of the fourth series is centred on a position of a magnet with magnetization along the axis Z of the third series.

16. Undulator according to any one of the preceding claims, comprising second displacement means arranged to alter, along the axis Z, the relative position of the first and second series jointly with respect to the position of the third and fourth series jointly.

17. Undulator according to any one of the preceding claims, in which the vacuum chamber is delimited at least partially by walls (8) situated between the second (2) and third (3) series, and/or at least partially by walls of the second (2) and third (3) series.

18. Undulator according to any one of the preceding claims, in which:
- N₁=N₄, and/or
- N₂=N₃, and/or
- N₁=N₂=N₃=N₄, and/or
- N₁=4, and/or
- N₂=4, and/or
- N₃=4, and/or
- N₄=4.

19. Device comprising several undulators according to any one of the preceding claims mounted at different angular positions to one another about the axis Y and centred on one and the same vacuum chamber (8).

20. Device according to the preceding claim, comprising two undulators according to any one of claims 1 to 18 mounted at 90° to one another about the axis Y and centred on one and the same vacuum chamber (8), such that:
- the axes Y of the two undulators are merged
- the axis X of the first undulator corresponds to the axis Z of the second undulator
- the axis Z of the first undulator corresponds to the axis X of the second undulator.

21. Installation such as a particle accelerator comprising an undulator according to any one of claims 1 to 18 and/or a device according to any one of claims 19 or 20.

22. Method implemented by means of a two-period undulator, said undulator comprising:
- a vacuum chamber extending along a longitudinal axis Y (7)
- four series (1, 2, 3, 4) of permanent magnets installed at regular intervals along the axis Y, including a first, second, third and fourth series, these four series and the vacuum chamber being superposed, along an axis Z of the undulator perpendicular to the longitudinal axis Y (7), in the following successive order: first series, second series, vacuum chamber, third series, fourth series,
these four series comprising:
- the first series (1) of permanent magnets according to a spatial periodicity respectively of (2n+1)λ₀ or 2nλ₀ along the longitudinal axis Y (7), where n is a positive integer, each period of the first series comprising N₁ permanent magnets successively along the axis Y, the magnetization of which rotates stepwise by 360/N₁ degrees in a first direction about an axis X of the undulator perpendicular to the axes Y and Z
- the second series (2) of permanent magnets according to a spatial periodicity of λ₀ along the longitudinal axis (7), each period of the second series comprising N₂ permanent magnets successively along the axis Y, the magnetization of which rotates stepwise by 360/N₂ degrees in a second direction about the axis X
- the third series (3) of permanent magnets according to a spatial periodicity of λ₀ along the longitudinal axis (7), each period of the third series comprising N₃ permanent magnets successively along the axis Y, the magnetization of which rotates stepwise by 360/N₃ degrees in a third direction, preferably opposite to the second direction, about the axis X
- the fourth series (4) of permanent magnets according to a spatial periodicity respectively of (2n+1)λ₀ or 2nλ₀ along the longitudinal axis Y (7), each period of the fourth series comprising N₄ permanent magnets successively along the axis Y, the magnetization of which rotates stepwise by 360/N₄ degrees in a fourth direction, preferably opposite to the first direction, about the axis X
said method being **characterized in that** it comprises a displacement of all or part of the series (1, 2, 3, 4), by first displacement means, so as to alter along the axis Y, with respect to a reference position along the axis Y, the relative position of the first and second series jointly with respect to the position of the third and fourth series jointly, by a distance respectively of (2n+1)λ₀/2 or (2n-1)λ₀/2, such that the undulator is located in an offset position along the axis Y.
